# FASCICULE DE BREVET EUROPEEN

(11) **EP 0 416 063 B1**
(45) Date de publication et mention de la délivrance du brevet: **15.06.1994**
(21) Numéro de dépôt: 90904193.1
(22) Date de dépôt: 15.03.1990
(51) Int. Cl.: B65D 33/02, B65D 33/08, B31B 19/74

(54) **SAC A POIGNEES DECOUPEES DANS UNE ZONE PRESENTANT UN RENFORCEMENT, PROCEDE ET INSTALLATION POUR LA REALISATION DE CE SAC**
TRAGETASCHE MIT IN DEN VERSTÄRKUNGSBEREICHEN AUSGESCHNITTENEN GRIFFLÖCHERN SOWIE VERFAHREN UND VORRICHTUNG ZU IHRER HERSTELLUNG
BAG WITH HANDLES CUT OUT FROM A REINFORCED REGION, PROCESS AND INSTALLATION FOR THE PRODUCTION OF SUCH BAG

(30) Priorité: 28.03.1989 BE 8900344
(43) Date de publication de la demande: 13.03.1991
(73) Titulaire: CORNELIS, Albert, B-2610 Wilrijk (BE)
(72) Inventeur: CORNELIS, Albert, B-2610 Wilrijk (BE)
(74) Mandataire: Claeys, Pierre
(86) Numéro de dépôt international: BE9000012
(87) Numéro de publication internationale: WO9011230

(56) Documents cités:
- DE-A- 2 121 588
- FR-A- 1 578 192
- FR-A- 2 052 639
- GB-A- 1 529 196

## Description

La présente invention concerne un sac en matière plastique thermosoudable, dont chacune des deux parois est pourvue, dans une zone proche de l'ouverture dudit sac, d'au moins une découpe servant de poignée, chacune desdites parois présentant dans cette zone un renforcement constitué, d'une part, par un pli rabattu sur la paroi et formant un des bords de l'ouverture du sac, ce pli étant agencé pour que son bord libre soit situé entre ladite découpe et le fond du sac et, d'autre part, par un renfort formé par une portion de matériau plat associé au sac entre ledit pli et la paroi précitée, la position et les dimensions du renfort étant telles que la découpe susdite est située entièrement dans ce renfort, le pli rabattu sur la paroi étant fixé, par soudage ou collage, à cette dernière le long de son bord libre.

On connaît de nombreux types de sacs avec renforcement de la zone où l'on effectue la découpe servant de poignée. Parmi ces sacs certains présentent un renforcement obtenu par un ou deux plis de la paroi à l'endroit de chaque bord de l'ouverture, ce ou ces plis étant soudés à la paroi correspondante. D'autres ont leurs bords garnis d'un cavalier de renforcement. Une autre catégorie est composée de sacs dont la zone précitée de chaque paroi est doublée par un renfort fixé à l'extérieur ou à l'intérieur du sac, ce renfort étant soit soudé soit collé: voir les renforts soudés ou collés à l'intérieur du sac suivant les figures 1 à 6 de la FR-A-2.052.639 qui montre en outre aux figures 7 à 13 des sacs dont la zone comportant la poignée découpée est renforcée, d'une part, par un pli de la paroi correspondante rabattu à l'intérieur du sac et fixé à cette paroi et, d'autre part, par une bande de matière libre disposée dans l'espace formé entre plis, paroi et fixation du pli à la paroi.

Le renforcement des sacs précités reste cependant insuffisant si l'on veut qu'ils soient compétitifs au point de vue prix. Si par contre l'on désire un renforcement plus solide, les qualités des matières à mettre en oeuvre et les épaisseurs de parois et/ou du renforcement à réaliser augmentent fortement les coûts de fabrication. De plus, dans beaucoups de cas, le mode de renforcement ou la technique utilisée pour fixer le renforcement abîment l'aspect du sac ainsi réalisé.

La présente invention a pour but de procurer un sac dont un double renforcement de chaque paroi est limité à l'endroit de la découpe, ce renforcement peut être facilement adapté aux conditions d'utilisation du sac.

A cet effet, suivant l'invention, le renfort précité est assemblé, sur au moins une partie importante de sa surface et dans sa zone entourant la découpe, soit à la face du pli rabattu tournée vers la paroi correspondante, soit sur cette paroi en regard dudit pli, le pli rabattu étant fixé à la paroi correspondante sur une distance au moins égale à la dimension de la découpe prise parallèlement au fond du sac.

Suivant un mode de réalisation de l'invention, le pli est rabattu sur la face interne de la paroi du sac correspondante lorsque le renfort est assemblé à la face susdite du pli.

L'invention a également pour objet un procédé de fabrication du sac susdit.

Suivant l'invention, le procédé consiste, soit dans un sac déjà formé, soit dans un sac en cours de formation, à présenter, à proximité des bords libres des parois du sac disposées à plat, une paire de renforts susdits, à fixer simultanément, par collage ou soudage et sur au moins une partie importante de sa surface, un renfort à chaque paroi, à former simultanément le pli précité sur chaque paroi du sac, à rabattre simultanément les plis sur leur paroi correspondante pour que chaque renfort soit situé, sur au moins une partie importante de sa surface, entre la paroi et le pli rabattu correspondant, à fixer simultanément les bords libres précités des plis rabattus à leur paroi correspondante, sur une distance au moins égale à la dimension des découpes précitées prise parallèlement au fond du sac et à pratiquer simultanément lesdites découpes dans les deux parois du sac, dans leur zone de renforcement constituée par la paroi, le renfort et le pli rabattu sur la paroi.

D'autre part, l'invention a encore pour objet une installation pour la mise en oeuvre susdite.

Suivant l'invention l'installation comprend des moyens pour présenter, soit dans un sac déjà formé soit dans un sac en cours de formation, une paire de renforts à proximité des bords libres des parois du sac disposées à plat, des moyens agencés pour fixer, par collage ou soudage et sur une partie importante de sa surface, un renfort de chaque paire à une paroi, des moyens pour former un pli le long du bord libre précité de chaque paroi, des moyens pour rabattre ce pli sur la paroi correspondante afin que chaque renfort soit situé entre la paroi et ce pli rabattu, des moyens pour fixer ce pli à la paroi correspondante, des moyens pour pratiquer une découpe dans la zone de chacune des deux parois, renforcée par le pli rabattu susdit et le renfort précité.

Des essais comparatifs de résistance à la traction ont été effectués sur des sacs selon l'invention et sur des sacs connus dont le renforcement consiste en un renfort rectangulaire de matière thermosoudable soudé sur la face interne de chaque paroi à l'endroit de la découpe.

Pour des épaisseurs égales de parois et de renforts, les sacs connus ont supporté une charge de 229 N avant de déchirer à l'endroit de la découpe tandis que les sacs suivant l'invention ont résisté, dans des conditions d'essai identiques, à une charge de 300 N soit 31 % supérieure à celle supportée par le sac connu.

D'autres détails et particularités de l'invention ressortiront des revendications secondaires et de la description des dessins annexés au présent mémoire et qui illustrent, à titre d'exemples non limitatifs, le sac, le procédé et des formes de réalisation particulières de l'installation suivant l'invention.

La figure 1 est une vue en perspective d'un sac suivant l'invention dont les plis du bord sont rabattus sur les parois internes, les poignées sont complètement découpées.

Les figures 2 à 6 sont des vues schématiques et à une autre échelle de sections de la zone de renforcement, celle-ci présentant respectivement les particularités suivantes.

La figure 2 montre les plis rabattus sur les faces externes des parois correspondantes du sac, les renforts sont fixés sur ces plis.

La figure 3 montre les plis rabattus sur les faces externes des parois correspondantes du sac, les renforts sont fixés sur ces faces externes.

La figure 4 montre les plis rabattus sur les faces internes des parois correspondantes du sac, les renforts sont fixés sur ces plis.

La figure 5 montre les plis rabattus sur les faces internes des parois correspondantes du sac, les renforts sont fixés sur ces faces internes.

La figure 6 montre les plis rabattus sur les faces internes des parois correspondantes du sac, les renforts sont fixés aux parois et aux plis.

La figure 7 montre les plis rabattus sur les faces internes des parois correspondantes du sac, les renforts sont fixés sur ces plis, ils sont encore fixés aux plis et aux parois par les soudures qui fixent l'un à l'autre ces éléments.

La figure 8 montre les plis rabattus sur les faces externes des parois correspondantes du sac, les renforts sont fixés sur ces faces externes, ils sont encore fixés aux plis et aux parois par les soudures qui fixent l'un à l'autre ces éléments.

Les figures 9 à 11 sont des vues de face, à une autre échelle, de sacs réalisés suivant l'invention, ces figures montrent différentes formes de découpes de poignées.

La figure 9 présente une soudure de fixation du pli à la paroi, de forme arrondie aux extrémités latérales du sac, la découpe de poignées est du type semi-emportée.

La figure 10 présente trois soudures de fixation du pli à la paroi : la première étant située sous le renfort, et présentant une longueur égale à la dimension correspondante de la découpe, les deux autres étant disposées de part et d'autre de la découpe et sont transversales au bord de l'ouverture du sac, la découpe étant du type complètement emportée.

La figure 11 présente une fixation du pli rabattu sur la paroi par une soudure s'étendant de l'un à l'autre des bords du sac qui sont contigus au fond et par deux soudures perpendiculaires au bord de l'ouverture du sac, la découpe étant du type semi-emportée inversée.

La figure 12 présente un sac suivant l'invention, muni de soudures latérales, le fond étant constitué d'un pli.

La figure 13 montre une section du sac représenté à la figure 12.

La figure 14 représente un sac suivant l'invention, présentant des soudures latérales, le fond étant muni d'un soufflet.

La figure 15 est une section du sac représenté à la figure 14.

La figure 16 représente un sac suivant l'invention, ayant des caractéristiques générales semblables à celles du sac illustré à la figure 12 sauf que les renforts et la découpe servant de poignée sont décalés par rapport à l'axe vertical du sac.

La figure 17 est une vue schématique en élévation qui illustre le procédé susdit et montre l'installation pour la mise en oeuvre de celui-ci.

La figure 18 est une vue en plan correspondant à la figure 17.

La figure 19 est une illustration schématique du procédé suivant une forme de réalisation particulière.

La figure 20 est une illustration schématique du procédé suivant une forme de réalisation avantageuse.

La figure 21 est une illustration schématique du procédé suivant une forme de réalisation particulièrement avantageuse.

A la figure 1, le sac 1 suivant l'invention est constitué par une matière plastique thermosoudable, et en particulier par du polyéthylène. Ce sac présente en chacune de ses deux parois 2 une zone 3, proche de son ouverture 4, dans laquelle est pratiquée une découpe 5 formant une poignée. Cette découpe de poignée peut être entre autre du type semi-emportée ou complètement découpée. Afin d'augmenter la résistance au déchirement de la zone 3, celle-ci est renforcée, d'une part, par un pli 6 rabattu sur la paroi 2 pour former un des bords 7 de l'ouverture 4 du sac 1, le bord libre 8 du pli étant disposé de l'autre côté de la découpe 5 que le bord 7 de l'ouverture du sac, et, d'autre part, par un renfort 9 réalisé par exemple à partir d'une portion de matériau plat, découpée avantageusement en forme de rectangle. Ce renfort 9 est associé au sac, d'une manière qui sera décrite plus loin, afin d'être disposé entre le pli 6 rabattu sur la paroi 2 et cette dernière. De plus, les dimensions de ce renfort sont supérieures aux dimensions correspondantes du contour 10 de la découpe 5 formant la poignée et la position du renfort est déterminée pour que la découpe 5 y soit entièrement située. Afin que le renforcement soit complet, l'invention prévoit que le pli 6 rabattu sur la paroi soit fixé, en 10' à cette dernière au moins le long de son bord libre 8, en regard de la découpe 5, sur une distance au moins égale à la dimension de cette découpe prise parallèlement au fond 14 du sac.

En effectuant cette fixation, les tensions engendrées dans les parois par le poids accumulé dans le sac, lorsque celui-ci est utilisé, se concentrent à l'endroit des poignées et se répartissent autour de chaque découpe 5 dans les épaisseurs de la paroi 2, du pli rabattu 6, et du renfort associé 9.

Suivant les cas d'espèce et l'aspect esthétique recherché et de même suivant les moyens techniques dont on dispose, on peut, tel que montré à la figure 2, rabattre le pli 6 sur la face externe 11 (figures 2, 3 et 8) ou sur la face interne 12 (figures 4 à 7)de la paroi 2 du sac 1.

Le renfort 9, associé au sac et situé entre le pli rabattu sur la paroi 2 et cette dernière sera fixé, selon le cas, au pli 6 (figures 2, 4 et 7) ou à la paroi 2 (figures 3, 5 et 8). Il peut aussi (figure 6) avoir une dimension plus grande qu'aux figures précédentes et être fixé au pli 6 et à la paroi 2 et ensuite replié lors de la formation du pli 6, ceci pour obtenir un renforcement encore supérieur.

Au cas où le renfort 9 est constitué par une matière thermosoudable compatible avec la matière constituant les parois 2 et les plis 6, il pourra avantageusement être soudé à la paroi et/ou au pli. Parce que, d'une part, cette soudure est appliquée à une surface importante du renfort 9 et que, d'autre part, le renfort et la paroi 2 ou le pli 6 n'ont pas la même épaisseur et ne sont éventuellement pas constitués par la même matière, la paroi fronce à l'endroit de cette soudure. Pour dissimuler le phénomène, on choisira la disposition de la figure 3 pour laquelle le renfort 9, étant fixé à la paroi 2 du sac, la marque de la soudure est cachée à l'intérieur du sac.

On peut encore préférer la disposition suivant la figure 4 où la marque de la soudure et le bord libre 8 sont dissimulés à la vue pour améliorer la finition extérieure du sac tout en lui assurant la même résistance.

Au cas où le renfort 9 est collé soit à la paroi 2 soit au pli 6, on peut aussi bien adopter l'une des quatre solutions représentées aux figures 2 à 5, puisque ce mode de fixation du renfort ne déforme pas l'élément auquel on le fixe.

La fixation du pli 6 à la paroi 2 est ordinairement réalisée par une soudure 13, cette dernière consistant soit en des points de soudure ou encore avantageusement en une ligne de soudure. Celle-ci ne provoque pas de déformation importante de la paroi parce que la soudure 13 réunit deux matières (paroi et pli) identiques au point de vue de leurs caractéristiques et de leurs épaisseurs. Cette soudure 13 sera de préférence disposée parallèlement au bord libre 8 du pli, ce dernier étant normalement coupé droit suivant une parallèle au fond 14 du sac.

Suivant une forme de réalisation, le renfort 9 est constitué en partie par un matériau tel que du carton et en partie par un matériau thermosoudable ou encore entièrement par un matériau thermosoudable compatible avec la matière thermosoudable du pli 6 ou de la paroi 2. Dans ce cas, le renfort ayant une dimension B suffisante et étant agencé de manière adéquate, peut être réuni, dans sa partie thermosoudable, à la paroi 2 et au pli 6 par la soudure 13 fixant le pli à la paroi 2 (figure 7 et 8). Ceci s'ajoute à la fixation précitée du renfort à la paroi ou au pli pour assurer une solidité plus grande de la zone de renforcement.

Suivant une forme de réalisation de l'invention, le renfort 9 (figures 2 à 5) aura une dimension B, prise perpendiculairement au bord 7 de l'ouverture du sac, inférieure à la distance prise entre ledit bord 7 et la soudure 13. Dans ce cas, le renfort 9 pourra être fixé à la paroi 2 ou au pli 6 de la zone de renforcement 3 pour être situé à l'écart de la soudure 13. Ainsi faisant, si la soudure 13 s'étend d'un bord 17 à l'autre du sac, elle est plus facile à réaliser puisqu'elle associe d'un bout à l'autre les deux mêmes matières (pli 6 et paroi 2) dont les épaisseurs sont généralement constantes.

Pour améliorer encore l'efficacité du renforcement dans la zone 3 du sac, on peut avantageusement prévoir au moins deux soudures 16, chacune étant réalisée de part et d'autre de la découpe 5. Ces deux soudures sont au moins transversales aux bords 7 de l'ouverture du sac. Il est cependant plus aisé dans la plupart des cas de disposer ces soudures 16 perpendiculairement audit bord 7.

Il est prévu de situer ces soudures 16 en un endroit de la zone 3 où se situe le renfort 9 afin que ces soudures fixent la paroi 2 et le pli 6 au renfort 9. Si cependant elles sont réalisées de part et d'autre du renfort 9, elles fixent le pli 6 à la paroi 2 (figures 10 et 11).

Parmi les sacs 1 suivant l'invention, se trouvent entre autre des sacs dénommés sacs à soudures latérales (figures 12, 14 et 16). Ces derniers sacs sont réalisés à partir d'une feuille de matière plastique pliée en deux, le pli 13' ainsi obtenu forme le fond 14 du sac (figure 13). Les deux parois 2 constituées par une portion de la feuille de matière plastique sont fixées l'une à l'autre, le long de chacun de leurs bords 17 contigus au fond 14 formé par le pli 13', par une soudure 18 bien connue de l'homme de métier.

Dans le cas des sacs à soudures latérales, les soudures 16 transversales ou perpendiculaires au bord 7 de l'ouverture 4 sont avantageusement réalisées par les soudures latérales 18 du sac. Les soudures 16 peuvent cependant venir en complément de ces soudures latérales 18, et être situées entre ces dernières et la découpe de poignée 5.

Le fond 14 du sac 1 peut être formé par un pli 13' comme déjà mentionné ci-dessus, il peut cependant être formé par plusieurs plis 19 de manière à présenter un soufflet 20 (figure 15) qui, lorsqu'il est déplié, permet de poser le sac debout pour faciliter l'introduction des objets à y mettre.

En général, la découpe 5 servant de poignée pour les sacs 1 est disposée à égale distance des bords 17 contigus au fond 14 du sac, le renfort étant aussi pratiquement à égale distance de ces bords 17.

Dans certains cas cependant la découpe 5 et le renfort 9 de chaque paroi 2 sont volontairement décalés de manière à être plus proche d'un des bords 17 (figure 16). Ceci permet de transporter ainsi des objets dépassant du sac le long du bord 17 opposé au premier bord cité.

Le sac suivant la figure 1 peut être un sac dont le fond est formé par une soudure reliant les deux parois 2, les bords latéraux 17 étant constitués par les plis réunissant les deux parois 2 et obtenus par exemple par extrusion et soufflage de la matière plastique. Les sacs représentés aux figures 9 à 11 sont des modèles qui peuvent aussi être appliqués aux sacs à soudure de fond. Les bords latéraux de ces sacs à soudure de fond comportent des soufflets dans une forme de réalisation avantageuse du sac suivant l'invention.

L'invention prévoit (figures 17 et 18) un procédé de fabrication du sac 1 décrit ci-dessus. Ce procédé s'applique soit dans le cas d'un sac déjà formé soit pour un sac en cours de formation, indépendamment du fait que le sac comporte une soudure de fond ou des soudures latérales. Le procédé consiste, pour renforcer la zone 3 de chaque paroi 2 ou l'on pratique une découpe 5 servant de poignée, à présenter en 55 une paire de renforts 9, que l'on a déjà défini ci-dessus, à proximité des bords libres 21 (figure 19) des parois du sac disposées à plat, le procédé de fabrication desdits renforts 9 étant connu en soi. On fixe simutanément un renfort 9 de la paire à chaque paroi 2 correspondante du sac de manière à être associé à cette paroi 2 pour occuper la position prévue entre le pli rabattu 6 ci-après et la paroi 2. Cette fixation peut être obtenue par collage du renfort 9 à la paroi 2 ou, si le renfort 9 est constitué par une matière plastique thermosoudable compatible avec la matière du sac, il peut être soudé à cette paroi 2 sur une partie importante de sa surface. Ensuite on forme simultanément en 57 le long du bord libre 21 de chaque paroi 2 le pli 6 précité et l'on rabat simultanément en 58' les deux plis 6 sur leur paroi 2 correspondante. Ces deux plis 6 peuvent être rabattus soit sur la face externe 11 de leur paroi 2 correspondante soit sur la face interne 12 de ces dernières. On pourrait aussi le cas échéant rabattre un des deux plis sur la face externe 11 et l'autre sur la face interne 12 de leur paroi 2 correspondante. Ces plis 6 sont formés et rabattus pour que chaque renfort 9 soit situé, sur au moins une partie importante de sa surface, entre la paroi 2 et le pli 6 correspondants. On fixe simultanément (en 59) chacun des plis rabattus 6 à la paroi 2 correspondante sur une distance au moins égale à la dimension des découpes 5, formant les poignées, prise parallèlement au fond du sac, cette fixation se faisant le long du bord libre 8 du pli 6, en regard de ladite découpe 5, entre celle-ci et le bord libre 8 du pli rabattu. Cette fixation consistera avantageusement en une soudure 13. D'après les dimensions et les positions relatives des plis et des renforts, on soude ainsi le pli 6 à la paroi 2 correspondante pour obtenir un sac suivant l'une des figures 2 à 5 ou bien on soude le renfort 9 au pli 6 et à la paroi 2 dans la zone dudit renfort (figures 7 et 8) et éventuellement en dehors de cette zone, on soude le pli rabattu 6 à la paroi 2 correspondante. On pratique enfin en 64 simultanément les découpes 5 servant de poignées dans la zone de renforcement 3 de chacune des deux parois 2 ainsi constituée et comprenant la paroi 2, le renfort 9 et le pli rabattu 6 sur la paroi 2.

Dans le cas d'un sac à soudures latérales tel que représenté aux figures 12, 14 et 16, le procédé comporte plus spécialement les opérations suivantes intégrées dans le cours de la formation dudit sac 1. On entraîne en 50 (figures 17 et 18), pas à pas et suivant son axe longitudinal un ruban de matière plastique 51 constitué de deux épaisseurs 52 (figure 19) superposées qui sont réunies par un pli 53 formant un des bords longitudinaux du ruban, ce pli 53 étant destiné à constituer les fonds 14 des sacs. Ce ruban 51 peut être obtenu de différentes manières. On peut prendre une matière en simple épaisseur que l'on plie en deux. On peut également utiliser un ruban constitué de deux épaisseurs 52, reliées entre elles par un pli le long de chacun des bords de ces deux épaisseurs. Un tel ruban est obtenu par extrusion, soufflage et enroulement après mise à plat du boyau ainsi formé pour des matières plastiques comme la polyéthylène. Dans ce dernier cas, un des deux plis formés lors de la mise à plat du boyau est coupé pour servir d'ouverture au sac tandis que le second pli 53 est gardé pour constituer les fonds 14 des sacs. Chaque pas du mouvement pas à pas précité correspond à la dimension L d'un sac à fabriquer, cette dimension étant prise parallèlement au pli 53 susdit formant le fond 14 du sac. Ce mouvement pas à pas permet d'effectuer des opérations pendant un temps d'arrêt cyclique du ruban 51. Au préalable on écarte en 54 l'une de l'autre les deux épaisseurs formant le ruban. Ceci permet d'introduire en 55 une paire de renforts 9 entre ces deux épaisseurs 52, à chaque pas et transversalement à l'axe longitudinal du ruban. Ils peuvent être introduits soit pendant le mouvement du ruban 51 soit à l'arrêt de ce dernier. La dimension A de ces parties de renforts, prise parallèlement au pli 53, est inférieure au pas susdit. L'autre dimension B des renforts est déterminée par les dimensions de la découpe 5 formant poignée et par la zone 3 que l'on veut renforcer. A chaque arrêt du moment pas à pas on fixe un renfort 9 de la paire à l'épaisseur 52 correspondante le long du bord libre 52' de cette épaisseur qui est opposé au pli 53. On peut fixer ce renfort 9 soit à l'aide d'une colle soit au moyen d'une soudure, faite sur une partie importante de sa surface. Le collage se fait de préférence en enduisant la face de fixation du renfort 9, à l'aide d'un produit ou d'un mélange de produits qui devient adhésif après un temps de séchage, et éventuellement un réchauffement pour activer ce séchage. La fixation étant réalisée, on donne en 56 au ruban de matière 51 un mouvement continu suivant son axe longitudinal et dans le même sens que le mouvement pas à pas susdit. Pendant ce mouvement continu, on forme en 57 un pli 6 le long de chaque bord libre 52' des épaisseurs 52 dudit ruban 51, la dimension C de ce pli, prise perpendiculairement à l'axe longitudinal du ruban, étant supérieure à la distance qui sépare le bord le plus éloigné, 58 d'un renfort du bord libre 52' de l'épaisseur 52 correspondante. Ensuite on rabat, pendant ce mouvement continu du ruban 51, les plis 6 formés sur les faces des épaisseurs susdites qui sont tournées l'une vers l'autre et qui constitueront les faces internes 12 des parois du sac.

La fixation des plis ainsi rabattus aux parois correspondantes peut avantageusement être réalisée par une soudure 13. Celle-ci peut se faire, soit en 59, pendant le mouvement continu du ruban précité, soit en 60 à chaque arrêt du mouvement pas à pas de ce ruban. Dans le premier cas, une soudure en continu sera effectuée par exemple pour chaque paroi, par un élément 61 allongé dans le sens du mouvement du ruban, chauffé électriquement et rayonnant une chaleur suffisante vers le ruban afin de fondre ensemble la paroi 2 et le pli 6 le long du bord libre 8 de ce dernier. Dans le second cas, on transforme d' abord en 62 le mouvement continu du ruban 51 en un mouvement pas à pas dont le pas est égal à celui du mouvement pas à pas précité et suivant la même direction et le même sens que ceux du mouvement continu. A chaque arrêt de ce dernier mouvement pas à pas, on amène contre le pli 6 et la paroi 2 un élément 63, disposé parallèlement à la direction de déplacement du ruban et chauffé, afin de presser l'un sur l'autre le pli et la paroi et de les fondre ensemble par pression et par chaleur pour les souder le long du bord libre 8 du pli rabattu.

Dans les deux cas de soudure, en continu ou en pas à pas, énoncés ci-dessus, il est possible de choisir l'endroit de la soudure 13 sur le sac pour que celle-ci associe uniquement le pli rabattu 6 à la paroi 2, lorsque cette soudure 13 est pratiquée entre le renfort 9 et le bord libre 8 du pli (cas du sac de la figure 4). La soudure 13 peut encore être avantageusement localisée entre la découpe 5 et le bord, du renfort 9, le plus proche du bord libre 8 et parallèle à celui-ci (cas du sac de la figure 7). De cette manière, elle fixe le renfort 9 au pli 6 et à la paroi 2 et, hors dudit renfort 5, elle fixe le pli 6 à la paroi 2. Dans la zone 3 de chaque paroi 2 ainsi renforcée, à chaque arrêt du ruban 51 résultant du mouvement pas à pas, on pratique en 64 la découpe 5 servant de poignée, au moyen d'un couteau dont la commande sera décrite ci-après.

De plus, pendant un arrêt du ruban 51 résultant de ce même mouvement pas à pas, les deux épaisseurs 52 sont réunies en 66 par l'action d'au moins un élément chauffé et disposé perpendiculairement au sens de déplacement du ruban 51 et pressé momentanément contre les deux épaisseurs 52 pour effectuer une soudure. Cette soudure 18 obtenue par chaleur et pression réalise les bords latéraux 17 contigus de deux sacs 1 successifs en cours de formation. Cette soudure est effectuée entre deux paires de découpes 5, soit à une distance égale de ces deux paires de découpes (figure 12) soit encore à des distances inégales de ces deux paires si l'on désire obtenir un sac tel qu'illustré à la figure 16. Le sac en formation qui est le plus en aval par rapport au sens de déplacement du ruban de matière plastique est formé par cette dernière opération de soudure et il est séparé du sac en formation, qui lui est immédiatement voisin, entre son bord latéral 17 et le bord latéral 17 qui lui est contigu et qui appartient au dernier sac en formation.

Un autre procédé de fabrication d'un sac 1 suivant l'invention consiste, pour renforcer les sacs en cours de formation, à effectuer les mêmes opérations que celles décrites ci-dessus, à savoir : entraîner pas à pas et suivant son axe longitudinal un ruban 51 de matière plastique formé de deux épaisseurs superposées 52 réunies par un pli 53 formant un des bords longitudinaux du ruban 51 et destiné à constituer les fonds des sacs. Chaque pas correspond encore à la dimension L du sac à fabriquer. On écarte l'une de l'autre les deux épaisseurs 52, on introduit entre ces deux épaisseurs 52 écartées, transversalement à l'axe longitudinal du ruban 51, à chaque pas et soit lorsque le ruban est en mouvement soit à l'arrêt, une paire de renforts 9 dont la dimension A est inférieure à un pas. On fixe en 55, pendant chaque arrêt, un renfort 9 à l'épaisseur correspondante 52, le long de son bord libre 52'. Le ruban est toujours entraîné par le même mouvement pas à pas et, pendant le mouvement ou pendant l'arrêt, on forme un pli 6 le long des deux bords libres 52', la dimension C de ce pli étant supérieure à la distance séparant le bord 58 d'un renfort du bord libre 52' de l'épaisseur correspondante. De même, pendant le mouvement pas à pas ou pendant son arrêt, on rabat les plis 6 ainsi formés sur les faces 12 des épaisseurs 52 pour que ces plis 6 se présentent à l'intérieur du sac, les renforts 9 étant situés entre ces plis 6 et l'épaisseur 52 correspondante. On réalise ensuite la soudure 13, lors de chaque arrêt du pas à pas, des plis 6 rabattus sur les épaisseurs 53 à ces dernières, parallèlement aux bords libres 8. On dispose avantageusement la soudure 13 pour obtenir soit un sac suivant les figures 4 et 5 où le renfort 9 n'est pas fixé au pli 6 et à la paroi 2 par cette soudure 13, soit un sac par exemple suivant la figure 7, pour lequel le renfort 9 est fixé au pli 6 et à la paroi 2 par la soudure 13. A partir de cette étape, on retrouve les étapes déjà décrites dans le procédé précédent. Dans la zone 3 ainsi renforcée, on pratique en 64 la découpe 5 lors de chaque arrêt du ruban 51. Ensuite, on forme les bords latéraux 17 du sac par une soudure en 66 lors de chaque arrêt du ruban 51 et on sépare un sac 1 formé du sac immédiatement voisin qui est en formation.

Pour fixer chaque pli 6 à l'épaisseur 52 correspondante, une technique consiste à réaliser la soudure 13 lors de chaque arrêt du mouvement pas à pas pendant que l'on réalise la découpe 5 simultanément dans les deux épaisseurs 52.

Une autre technique consiste à faire cette soudure 13 en continu pendant que le ruban 51 est déplacé en continu suivant son axe longitudinal pour former les plis 6 et les rabattre sur leur épaisseur correspondante.

Au lieu de présenter et de fixer les renforts 9 à un ruban 51 en deux épaisseurs 52 comme décrit ci-dessus, il est possible de former le sac suivant l'invention à partir d'un ruban de matière en simple épaisseur 70 (figure 20) que l'on entraîne en continu, par exemple pour le dérouler d'une bobine sur laquelle il est stocké. On transforme ce mouvement en un mouvement pas à pas pour poser les renforts 9 en 71 le long des deux bords longitudinaux 52' du ruban et pour les y fixer lors de chaque arrêt du mouvement pas à pas puis on transforme le mouvement pas à pas du ruban 70 en un mouvement continu mieux adapté à l'opération suivante qui consiste à plier en deux le ruban en simple épaisseur 70 le long de son axe longitudinal pour obtenir un ruban en double épaisseur. Les opérations suivantes sont celles déjà décrites ci-dessus et consistent à former et à rabattre les plis 6, à fixer ces plis 6, à pratiquer la découpe 5 et à former les bords latéraux 17 du sac. Elles supposent les mêmes changements de mouvement continu en mouvement pas à pas et vice-versa. Ce dernier pliage se fait en 71'.

Le sens des mouvements pendant ces opérations est toujours le même malgré la ou les transformations de mouvement.

Si l'on désire réaliser le sac 1 suivant l'invention à partir d'un ruban 70 en simple épaisseur, il est encore possible (figure 21) d'entraîner ce ruban en continu, par exemple pour le dérouler d'une bobine de stockage, suivant son axe longitudinal et de l'amener en 71 où l'on présente transversalement à cet axe, de renforts 9 par paires, le long des bords libres 52' du ruban 70. Pendant cet entraînement en continu du ruban 70, on mesure le passage de longueurs de ruban égales à la dimension L du sac. Chaque fois que l'on détecte une telle longueur, on communique aux renforts 9 d'une paire une vitesse sensiblement égale à la vitesse du ruban 70 pour qu'ils se déplacent dans le même sens et la même direction que ce ruban 70 et l'on fixe, soit par collage, soit par soudage, les renforts 9 d'une paire à l'épaisseur simple de matière pendant ce mouvement commun. Au moment où l'on a détecter la longueur égale à la dimension L du sac, on recommence la mesure pour détecter cycliquement cette longueur. Ainsi, les paires de renforts 9 seront fixées le long des bords 52' de manière que les renforts situés le long d'un même bord soient équidistants tandis que les renforts d'une même paire sont en regard l'un de l'autre. Ensuite, toujours pendant ce même mouvement continu, on forme les plis 6 en 72 pour qu'ils aient une dimension C, prise perpendiculairement à l'axe longitudinal du ruban 70, qui soit supérieure à la distance séparant le bord 58 d'un renfort du bord libre 52' correspondant. On rabat ces plis formés en 73 sur la face du ruban 70 d'épaisseur simple de manière que les renforts 9 soient situés entre les plis et la face correspondante du ruban. Toujours pendant le mouvement continu, on fixe en 74 les plis à l'épaisseur correspondante par une soudure continue, déjà mentionnée plus haut, le long de leurs bords libres 8. La figure 20 montre cette soudure 13 à l'écart des renforts 9 mais elle peut également être disposée pour souder les renforts 9 au pli rabattu 6 et à l'épaisseur correspondante du ruban 70. Ensuite, on plie en deux le ruban ainsi renforcé, le long de ses deux bords longitudinaux, suivant son axe longitudinal pour constituer le ruban en double épaisseur dans lequel les renforts d'une même paire se superposent. Les opérations suivantes ont déjà été décrites ci-dessus, elles débutent par la réalisation de la découpe 5. Le dernier pliage cité se fait en 71'.

La présente invention prévoit aussi une installation pour la mise en oeuvre du procédé ou d'un des procédés décrits ci-avant.

Une installation suivant l'invention comprend (figures 17 et 18) des moyens connus en soi consistant par exemple en une table aspirante et tournante 75 pour présenter soit dans un sac déjà formé soit dans un sac en cours de formation, une paire de renforts 9 à proximité des bords libres 20 (figure 19) des parois 2 du sac disposées à plat, des moyens 76 connus en soi pour fixer par exemple par une soudure un renfort 9 de chaque paire à une paroi 2 du sac, des moyens 77, tels que des tiges de pliage pour former un pli 6 le long du bord libre 20 précité de chaque paroi, des moyens 78, par exemple d'autres tiges de pliage, pour rabattre ce pli 6 sur la paroi correspondante afin que chaque renfort 9 soit situé entre la paroi 2 et ce pli 6, des moyens 79 pour fixer ce pli 6, par exemple par une soudure 13, à la paroi correspondante, des moyens 80 pour pratiquer une découpe 5, comme un couteau animé d'un mouvement d'approche et de mise en contact avec les parois 2, en leur zone renforcée 3, et de retrait après découpe.

Dans le cas de sacs en cours de formation (figures 17 et 18), l'installation décrite ci-après est prévue pour réaliser des sacs à soudures latérales et elle comprend avantageusement, pour renforcer la zone 3 des parois 2, des moyens 81 pour animer le ruban 51 d'un mouvement de translation en pas à pas (par exemple par un système à crémaillère ou à secteur actionné par un dispositif avec bielle et manivelle) ou en continu (par exemple par un ou des moteurs à commande électronique), des moyens 75 pour présenter les renforts par paires, comme la table tournante et aspirante déjà citée, transversalement audit axe longitudinal, le long des deux bords 52' longitudinaux libres du ruban 51, des moyens 76 pour fixer un renfort 9 de chaque paire audit ruban, le long de chacun de ses bords libres 52' longitudinaux. Ces derniers moyens peuvent être des systèmes de soudage par chaleur et pression ou encore des dispositifs d'encollage des renforts et d'appication des renforts encollés sur le ruban 51. Cette installation comporte encore des moyens 77 pour former un pli 6 le long de chacun des bords 52' et des moyens 78 pour rabattre ce pli 6 sur la paroi correspondante pour que les renforts 9 soient situés entre le pli rabattu 6 sur la paroi et cette dernière. Ces moyens 77 et 78 sont constitués, lorsque ce pliage est fait pendant un mouvement continu du ruban 51, de tiges de pliage, de plaques de pliage et de rouleaux guidant les parois et les plis. Il y a encore, dans cette installation, des moyens 79 pour fixer les plis rabattus 6 à leur paroi correspondante, par une soudure continue, pendant le mouvement continu du ruban ou par une soudure alternative si le ruban est déplacé en pas à pas, des moyens 80 équipés d'un couteau dont la forme peut être choisie en fonction de la forme de découpe que l'on veut réaliser pour les poignées, et des moyens 82 comportant au moins un élément chauffé pour réaliser, par chaleur et par pression, la soudure des bords latéraux 17 des sacs en formation perpendiculairement à la direction de déplacement du ruban 51 et des moyens 82' associés aux moyens pour souder les bords latéraux, comme un couteau logé entre deux éléments chauffés pour la soudure, et detinés à séparer un sac forme d'un sac en formation. Les moyens 82 pour réaliser la soudure et les moyens pour réaliser la séparation peuvent n'être qu'un seul élément chauffé, disposé perpendiculairement à la direction de déplacement du ruban 51, pour souder et pour séparer. Ces deux moyens pour souder les bords latéraux et pour séparer un sac formé sont animés d'un mouvement de va-et-vient pour qu'ils soient en contact avec le ruban 51 à chaque arrêt de celui-ci et pour qu'ils s'en écartent avant que le ruban 51 ne soit remis en mouvement par le pas à pas.

Une forme de réalisation avantageuse de l'installation suivant l'invention, pour la fabrication de sacs à soudures latérales comprend des moyens 83 tels que des rouleaux caoutchoutés motorisés agencés pour entraîner pas à pas, suivant une direction parallèle à son axe longitudinal, un ruban 51 de matière plastique formé de deux épaisseurs 52 superposées. Un pas donné par cet entraînement correspond à la dimension L du sac à fabriquer. L'installation comprend encore, en 54, des moyens non représentés consistant par exemple en des tiges, pour écarter les deux épaisseurs 52 l'une de l'autre, sur une distance supérieure à la dimension A des renforts, afin que les moyens 75 qui introduisent les renforts 9 entre les épaisseurs 52 le fassent sans que les renforts 9 et ou les épaisseurs 52 ne se gênent et ne se déforment en étant poussés l'un contre l'autre. Ces derniers moyens 75 sont constitués par une table tournante et aspirante capable de transporter au moins un renfort sur chacune de ses faces et alimentée en renforts par un dispositif connu en soi. Les renforts étant avantageusement réalisés en une matière thermosoudable, des moyens 76 pour souder un renfort de chaque paire à l'épaisseur 52 correspondante sont associés aux moyens d'introduction pour que le renfort soit soudé à la paroi à chaque arrêt du pas à pas entraînant le ruban. Ces moyens 76 de fixation par soudure comportent un élément chauffé que l'on presse contre le ruban et le renfort pour les fondre ensemble au moins suivant des lignes de soudure réparties sur une surface importante du renfort. En aval de ces moyens pour souder les renforts suivant le sens de déplacement du ruban 51, des moyens 84, tels que rouleaux d'entraînement motorisés, sont prévus pour communiquer un mouvement continu à vitesse constante au ruban 51 et dans le même sens que le mouvement pas à pas. Pendant ce déplacement continu, des moyens 77 forment un pli 6 le long de chaque bord libre 52' des épaisseurs 52 et d'autres moyens 78 rabattent ces plis 6, formés par les moyens 77 et garnis des renforts 9, sur les faces 12 des épaisseurs 52 pour que les renforts soient situés entre ces plis 6 et la face 12 correspondante. Chacun de ces plis 6 est soudé en continu, pendant le mouvement continu du ruban 51, par des moyens 85 qui consistent par exemple en des éléments chauffés et cintrés 61 rayonnant chacun une chaleur suffisante vers une épaisseur et son pli associé, suivant une ligne parallèle à l'axe longitudinal du ruban 51, les épaisseurs et leur pli étant tendu sur un cylindre de passage 60' dont le diamètre est assorti au rayon de cintrage des éléments 61 pour créer un entrefer déterminé entre un élément 61 et un cylindre. Cette opération est effectuée pour chacun des deux plis 6. Ensuite, le ruban 51 passe par des moyens 85' tels que des rouleaux caoutchoutés motorisés pour conférer un mouvement de pas à pas audit ruban 51. Le pas de ce nouveau mouvement est de même amplitude que celui du mouvement pas à pas décrit au début de cette installation. Des moyens 80 donnent un mouvement de va-et-vient à un couteau 65 pour que celui-ci pratique la découpe 5 lorsque le ruban 51 est arrêté par le mouvement pas à pas fourni par les moyens 85' et pour que le couteau se retire avant que ces moyens 85' mettent à nouveau en mouvement le ruban 51 pour avancer celui-ci d'un pas. Comme déjà dit, on peut avoir des couteaux de formes différentes en fonction de la forme de découpe 5 souhaitée.

Grâce à ce mouvement pas à pas, on a une avance de la matière et un arrêt de celle-ci qui sont cycliques et qui permettent à des moyens 82 de réaliser la soudure des bords latéraux des sacs et à des moyens associés 82' de faire la séparation des sacs au fur et à mesure qu'ils sont formés. Ces soudures et cette séparation ont été expliqués ci-dessus. Comme déjà dit, ces soudures et cette séparation formant les bords latéraux 17 des sacs sont réalisées à mi-distance entre deux paires de découpes 5 immédiatement voisines. Elles peuvent cependant être réalisées, toujours entre ces découpes, mais pour que, dans un sac formé, la découpe 5 soit décalée par rapport aux bords latéraux 17 (figure 16).

Une forme de réalisation particulièrement avantageuse de l'installation suivant l'invention comprend, pour la fabrication de sacs à soudures latérales suivant les figures 12, 14 et 16, les mêmes moyens que ceux définis pour l'installation ci-dessus, jusque et y compris ceux qui fixent le renforts 9. Cette autre forme de réalisation de l'installation comprend donc les moyens 83 pour entraîner pas à pas le ruban 51 en double épaisseur les moyens non représentés pour écarter en 54 les deux épaisseurs 52 l'une de l'autre, les moyens 75 pour introduire les renforts 9 entre les épaisseurs 52 et les moyens 76 pour souder les renforts 9 à l'épaisseur 52 correspondante. En aval de ces moyens pour souder les renforts 9, le mouvement pas à pas est conservé, pour présenter le ruban en double épaisseur aux moyens qui suivent. Le ruban 51 est amené en pas à pas à des moyens 77 qui forment un pli le long du bord libre (52') des deux épaisseurs 52 du ruban 51. Ces moyens peuvent être des tiges disposées sur le passage desdits bords libres au cas où l'on forme ces plis pendant le mouvement du pas à pas. Ces moyens 77 peuvent être des pièces marquant le pli à l'arrêt du pas à pas. Des moyens 78 rabattent les deux plis 6 ainsi formés sur l'épaisseur correspondante 52 soit pendant le mouvement du pas à pas, au cas où ils peuvent consister en des tiges déformant le bord pour rabattre le pli, soit pendant l'arrêt du pas à pas, par exemple si ces moyens sont des pinces qui à chaque arrêt prennent les plis pour les rabattre sur l'épaisseur correspondante. Toujours en pas à pas, le ruban est amené aux moyens 79 qui soudent les plis 6 à l'épaisseur correspondante à chaque arrêt du pas à pas. Ces moyens consistent généralement en deux éléments chauffés chacun étant appuyé à chaque arrêt du ruban 51, contre un pli 6 et l'épaisseur correspondante pour les souder et former la soudure 13; les éléments sont mis à l'écart du pli et de l'épaisseur avant que le ruban soit remis en mouvement. Le mouvement pas à pas amène la zone de renforcement des épaisseurs 52 du ruban 51 à l'endroit des moyens 80. A partir de ces moyens 80 pour pratiquer la découpe 5 dans les zones de renforcement 3, la description est identique à celle de l'installation précédente.

Un autre mode de réalisation particulièrement avantageux de l'installation comprend (figure 21) des moyens pour entraîner en continu, suivant son axe longitudinal, un ruban 70 en simple épaisseur, par exemple enroulé sur une bobine non représentée. Le ruban 70 est ainsi amené en 71 en regard de moyens connus qui présentent, transversalement audit axe longitudinal, des paires de renforts, un renfort 9 de chaque paire étant disposé à proximité d'un des bords libres 52'. Des moyens non représentés, tels qu'un compte-mètre ou un compteur d'impulsions et un encodeur, sont disposés pour mesurer le passage d'une longueur de ruban 70 correspondant à la dimension L d'un sac, prise parallèlement à l'axe longitudinal précité. Quand ces moyens détectent le passage d'une longueur L, d'une part, ils se remettent à zéro pour mesurer une nouvelle longueur identique et, d'autre part, ils donnent à chaque détection, un signal que l'on exploite pour communiquer, à chaque renfort de chaque paire une vitesse égale à la vitesse du ruban 70 dans le même sens et dans la même direction que ce dernier par des moyens non représentés, par exemple constitués par des rouleaux caoutchoutés entraînés momentanément à chaque signal, et pour fixer par des moyens non représentés chaque renfort à l'épaisseur simple de matière. Le renfort, étant par exemple enduit de colle, sera appliqué sur le ruban par ces moyens de fixation qui peuvent être un élément applicateur et presseur. Ces moyens communiquant une vitesse aux renforts 9 et ces moyens de fixation sont disposés et agencés pour que les renforts d'une même paire soient en regard l'un de l'autre. Le ruban étant toujours entraîné en continu, on forme des plis le long de ses deux bords libres 52', en 72, à l'aide de tiges de pliage agencées sur le passage desdits bords libres. Des tiges complémentaires rabattent en 73 les plis 6 formés sur le ruban 70 en simple épaisseur de manière que les renforts 9 fixés le long des bords libres soient situés entre leur pli correspondant et l'épaisseur simple de matière. Le ruban étant animé d'un mouvement continu, un dispositif de soudure en long en continu tel que déjà décrit sera avantageusement utilisé pour fixer en 74 chaque pli 6 a l'épaisseur simple. Pour mémoire, ce dispositif comporte en général un cylindre de passage 60' et un élément chauffé et cintré 61 par pli à souder. Dans le cas présent, un seul cylindre de passage 60' suffit et l'on positionne un élément chauffé et cintré 61 à l'endroit de chacune des deux fixations, d'un pli et de l'épaisseur, à réaliser par soudure. Lorsque les plis 6 sont fixés par une soudure 13 à l'épaisseur 70, celle-ci est pliée en deux en 71' le long de son axe longitudinal par un dispositif de plage connu comprenant un triangle de pliage et des rouleaux pinceurs.

Le ruban 70 plié pour former un ruban en double épaisseur 51 est ensuite animé d'un mouvement pas à pas, dans le même sens que le mouvement continu précité, par des moyens tels que ceux portant la référence 85' à la figure 17 et qui consistent en des rouleaux caoutchoutés commandés en pas à pas par exemple par un secteur ayant un mouvement de va-et-vient.

Ce mouvement de pas à pas est exploité pour réaliser à chacun de ses arrêts, les opérations pratiquant la découpe 5, formant la soudure des bords 17 et effectuant la séparation d'un sac formé. Les moyens utilisés pour ces opérations ont déjà été décrits ci-dessus.

## Revendications

1. Sac (1) en matière plastique thermosoudable, dont chacune des deux parois (2) est pourvue, dans une zone (3) proche de l'ouverture (4) dudit sac, d'au moins une découpe (5) servant de poignée, chacune desdites parois (2) présentant dans cette zone un renforcement constitué, d'une part, par un pli (6) rabattu sur la paroi et formant un des bords (7) de l'ouverture du sac, ce pli étant agencé pour que son bord libre (8) soit situé entre ladite découpe et le fond (14) du sac et, d'autre part, par un renfort (9) formé par une portion de matériau plat associé au sac entre ledit pli et la paroi précitée, la position et les dimensions du renfort étant telles que la découpe (5) susdite est située entièrement dans ce renfort (9), le pli (6) rabattu sur la paroi (2) étant fixé, par soudage ou collage, à cette dernière le long de son bord libre (8), caractérisé en ce que le renfort (9) précité est fixé par collage ou soudage, sur au moins une partie importante de sa surface et dans sa zone entourant la découpe (5), soit à la face du pli (6) rabattu tournée vers la paroi (2) correspondante, soit sur cette paroi en regard dudit pli, le pli (6) rabattu étant fixé à la paroi (2) correspondante sur une distance au moins égale à la dimension de la découpe prise parallèlement au fond (14) du sac.

2. Sac suivant la revendication 1, caractérisé en ce que le pli (6) est rabattu sur la face interne (12) de la paroi du sac correspondante lorsque le renfort (9) est assemblé à la face susdite du pli (6).

3. Sac suivant la revendication 1, caractérisé en ce que le pli (6) est rabattu sur la face externe (11) de la paroi du sac correspondante lorsque le renfort (9) est assemblé à la paroi (2) susdite du sac.

4. Sac suivant l'une quelconque des revendications 1 à 4, caractérisé en ce que le renfort (9) a une dimension (B), prise perpendiculairement au fond du sac, qui est suffisante pour que ledit renfort soit fixé à la paroi (2) et au pli (6), à l'endroit (13) où ces paroi et pli sont fixés l'un à l'autre.

5. Sac suivant l'une quelconque des revendications 1 à 4, caractérisé en ce que la dimension (B) du renfort (9), prise perpendiculairement aux bords (7) de l'ouverture du sac, est inférieure à la distance qui sépare lesdits bords (7) des soudures (13) qui fixent les plis (6) aux parois (2) correspondantes du sac, ledit renfort étant associé aux paroi et pli, qui forment chacune des zones de renforcement (3) précitées du sac, pour qu'il soit situé à l'écart de la soudure (13) fixant ces plis et paroi.

6. Sac suivant l'une quelconque des revendications 1 à 5, caractérisé en ce qu'il comporte, pour fixer à chaque paroi (2) le pli (6) correspondant qui est rabattu sur cette dernière au moins deux soudures (16), qui sont situées de part et d'autre de la découpe (5) précitée et qui s'étendent transversalement aux bords (7) de l'ouverture du sac, réalisées soit en dehors du renfort (9) soit à travers ce dernier.

7. Sac suivant l'une quelconque des revendications 1 à 6, caractérisé en ce que son fond (14) est formé par au moins un pli (13') de la matière plastique constituant les parois (2) du sac, celles-ci et les plis (6) étant fixés les uns aux autres, le long de chacun de leurs bords (17) correspondants qui sont contigus audit fond, par une soudure (18).

8. Procédé de fabrication d'un sac (1) en matière plastique thermosoudable suivant l'une quelconque des revendications 1 à 7, caractérisé en ce qu'il consiste, soit dans un sac déjà formé, soit dans un sac en cours de formation, à présenter (en 55), à proximité des bords libres (21) des parois du sac disposées à plat, une paire de renforts (9) susdits, à fixer simultanément, par collage ou soudage et sur au moins une partie importante de sa surface, un renfort (9) à chaque paroi (2), à former simultanément (en 57) le pli (6) précité sur chaque paroi du sac, à rabattre simultanément (en 58') les plis sur leur paroi (2) correspondante pour que chaque renfort soit situé, sur au moins une partie importante de sa surface, entre la paroi (2) et le pli (6) rabattu correspondant, à fixer simultanément (en 59 ou en 60) les bords libres (8) précités des plis rabattus à leur paroi (2) correspondante, sur une distance au moins égale à la dimension des découpes (5) précitées prise parallèlement au fond (14) du sac et à pratiquer simultanément (en 64) lesdites découpes dans les deux parois du sac, dans leur zone de renforcement (3) constituée par la paroi (2), le renfort (9) et le pli rabattu (6) sur la paroi.

9. Procédé de fabrication d'un sac en matière plastique thermosoudable suivant la revendication 8, caractérisé en ce qu'il consiste, pour renforcer les sacs (1) au cours de leur formation, à entraîner (en 50), pas à pas et suivant son axe longitudinal, un ruban (51) de matière plastique formé de deux épaisseurs (52) superposées qui sont réunies par un pli (53) formant un des bords longitudinaux du ruban et destiné à constituer les fonds (14) des sacs, chaque pas correspondant à la dimension (L) d'un sac à fabriquer prise parallèlement au pli (53) susdit, à écarter l'une de l'autre les deux épaisseurs (52) formant le ruban (51), à introduire (en 55) entre les deux épaisseurs écartées, transversalement à l'axe longitudinal du ruban, à chaque pas et soit lorsque le ruban est en mouvement, soit à l'arrêt, une paire de renforts (9), dont la dimension (A) prise parallèlement au pli (53) précité est inférieure au pas susdit, à fixer, par collage ou soudage, pendant chaque arrêt, un renfort, sur au moins une partie importante de sa surface, à l'épaisseur (52) correspondante le long de son bord libre (52') opposé au pli précité, à transformer (en 56) le mouvement pas à pas du ruban (51) en un mouvement continu suivant son axe longitudinal et dans le même sens que le mouvement pas à pas, à former (en 57), pendant le mouvement continu du ruban, un pli (6) le long de chaque bord libre des épaisseurs dudit ruban pour que la dimension (C) de ce pli, prise perpendiculairement à l'axe longitudinal du ruban, soit supérieure à la distance séparant le bord (58) le plus éloigné d'un renfort (9) du bord libre (52') précité de l'épaisseur correspondante, à rabattre (en 58'), pendant le mouvement continu dudit ruban, les plis (6) formés sur les faces (12) des épaisseurs susdites qui sont tournées l'une vers l'autre, à transformer (en 62) le mouvement continu en un mouvement pas à pas suivant les mêmes direction et sens que ceux du mouvement continu et dont le pas est égal au pas du mouvement pas à pas précité, à fixer par soudure (13) les bords libres (8) des plis rabattus sur les épaisseurs (52) de matière, parallèlement auxdits bords (8), soit pendant le mouvement continu (en 59) susdit soit lors de chaque arrêt du dernier mouvement (en 60) pas à pas précité, pour que cette soudure (13) soit soit située en dehors des renforts, soit située dans les renforts pour fixer chacun de ces derniers au pli (6) rabattu et à l'épaisseur (52) correspondants, à pratiquer (en 64), à chaque arrêt du ruban (51) et dans une zone (3) de chacune des épaisseurs du ruban qui est doublée par le pli rabattu et le renfort (9), la découpe (5) précitée et, lors de chaque arrêt du ruban, à réunir (en 66) les deux épaisseurs (52) de ce dernier par une soudure (18), perpendiculaire à la direction du mouvement du ruban, pour former les deux bords latéraux (17) contigus de deux sacs successifs en formation et à séparer (en 66) le sac (1) formé du sac en formation immédiatement voisin entre les bords latéraux (17) susdits, cette soudure étant réalisée entre deux paires de découpes (5), soit symétriquement soit asymétriquement par rapport à ces dernières.

10. Procédé de fabrication d'un sac en matière plastique thermosoudable suivant la revendication 8, caractérisé en ce qu'il consiste, pour renforcer les sacs (1) au cours de leur formation, à entraîner (en 50), pas à pas et suivant son axe longitudinal, un ruban (51) de matière plastique formé de deux épaisseurs (52) superposées qui sont réunies par un pli (53) formant un des bords longitudinaux du ruban et destiné à constituer les fonds (14) des sacs, chaque pas correspondant à la dimension (L) d'un sac à fabriquer prise parallèlement au pli (53) susdit, à écarter l'une de l'autre les deux épaisseurs (52) formant le ruban, à introduire (en 55) entre les deux épaisseurs écartées, transversalement à l'axe longitudinal du ruban, à chaque pas et soit lorsque le ruban (51) est en mouvement, soit à l'arrêt, une paire de renforts (9), dont la dimension (A) prise parallèlement au pli (53) précité est inférieure au pas susdit, à fixer, par collage ou soudage, pendant chaque arrêt, un renfort, sur au moins une partie importante de sa surface, à l'épaisseur (52) correspondante le long de son bord libre (52') opposé au pli précité, à former (en 57), soit pendant le mouvement du ruban, soit à l'arrêt, un pli (6) le long de chaque bord libre (52') des épaisseurs dudit ruban pour que la dimension (C) de ce pli, prise perpendiculairement à l'axe longitudinal du ruban, soit supérieure à la distance séparant le bord (58) le plus éloigné d'un renfort (9) du bord libre (52') précité de l'épaisseur correspondante, à rabattre (en 58'), soit pendant le mouvement dudit ruban soit pendant un arrêt de celui-ci, les plis (6) formés sur les faces (12) des épaisseurs (52) susdites qui sont tournées l'une vers l'autre, à fixer (en 60) par soudure (13) les bords libres (8) des plis rabattus sur les épaisseurs de matière, parallèlement auxdits bords, lors de chaque arrêt du mouvement pas à pas précité, pour que cette soudure (13) soit soit située en dehors des renforts (9), soit située dans les renforts pour fixer chacun de ces derniers au pli (6) rabattu et à l'épaisseur (52) correspondants, à pratiquer (en 64), à chaque arrêt du ruban (51) et dans une zone (3) de chacune des épaisseurs du ruban qui est doublée par le pli rabattu et le renfort, la découpe (5) précitée et, lors de chaque arrêt du ruban, à réunir (en 66) les deux épaisseurs (52) de ce dernier par une soudure (18), perpendiculaire à la direction du mouvement du ruban, pour former les deux bords latéraux (17) contigus de deux sacs successifs en formation et à séparer (en 66) le sac formé (1) du sac en formation immédiatement voisin entre les bords latéraux (17) susdits, cette soudure (18) étant réalisée entre deux paires de découpes (5), soit symétriquement soit asymétriquement par rapport à ces dernières.

11. Procédé de fabrication d'un sac en matière thermosoudable suivant l'une ou l'autre des revendications 9 et 10, caractérisé en ce que la soudure (13) (en 60) du pli (6) rabattu sur l'épaisseur (52) correspondante et la découpe (5) susdite dans chaque épaisseur sont réalisées simultanément à chaque arrêt du mouvement pas à pas précité.

12. Procédé procédé de fabrication d'un sac en matière thermosoudable suivant la revendication 9, caractérisé en ce que la soudure (13) du pli (6) rabattu sur l'épaisseur (52) correspondante est effectuée (en 59) en continu pendant le mouvement continu précité du ruban.

13. Procédé procédé de fabrication d'un sac en matière thermosoudable suivant l'une quelconque des revendications 9 à 12, caractérisé en ce qu'on forme le ruban (51) susdit en deux épaisseurs (52) à partir d'un ruban (70) en simple épaisseur que l'on entraîne en continu suivant son axe longitudinal, on transforme ce mouvement continu en mouvement pas à pas pour poser (en 71) les renforts (9) susdits, par paire, le long des bords longitudinaux (52') du ruban en simple épaisseur et on fixe les renforts, à ce dernier à chaque arrêt de ce mouvement pas à pas, on transforme ce dernier, après fixation des renforts (9), en mouvement continu pour transformer (en 71') par pliage le ruban (70) en simple épaisseur en ruban (51) à double épaisseur, lesdits mouvements s'effectuant dans le même sens.

14. Procédé procédé de fabrication d'un sac en matière thermosoudable suivant l'une quelconque des revendications 9 à 12, caractérisé en ce qu'on forme le ruban (51) susdit en deux épaisseurs (52) à partir d'un ruban (70) en simple épaisseur que l'on entraîne en continu suivant son axe longitudinal, on présente (en 71), transversalement à cet axe longitudinal les renforts (9) par paires le long des bords libres (52') du ruban, et à chaque fois qu'on détecte le passage d'une longueur de ruban égale à la dimension (L) d'un sac prise parallèlement au pli (13') formant le fond dudit sac, on communique successivement à chaque renfort (9) de chaque paire une vitesse sensiblement égale à la vitesse du ruban, suivant les mêmes sens et direction que ledit ruban (70) et on fixe les renforts, par collage ou soudage et sur au moins une partie importante de leur surface, à l'épaisseur simple de matière pour que les renforts situés le long d'un bord soient équidistants et que les renforts (9) d'une même paire soient en regard l'un de l'autre, on forme un pli (6) le long de chacun des deux bords libres (52') du ruban en épaisseur simple pour que la dimension de ce pli, prise perpendiculairement à l'axe longitudinal du ruban, soit supérieure à la distance séparant le bord (58), d'un renfort (9), le plus éloigné du bord libre (52') correspondant précité, on rabat les plis (6) formés sur la face de l'épaisseur susdite pour que les renforts précités soient situés entre ces plis et ladite face, on fixe les plis formés à l'épaisseur correspondante au moyen de la soudure (13) continue susdite, le long de leur bord libre (8) pour que cette soudure soit située soit en dehors des renforts (9), soit dans les renforts pour fixer ceux-ci au pli (6) rabattu et à ladite épaisseur correspondante, on plie ensuite (en 71') le ruban (70) en simple épaisseur sensiblement selon son axe longitudinal pour constituer un ruban (51) en double épaisseur dans lequel les renforts (9) d'une même paire sont superposés.

15. Installation pour la mise en oeuvre du procédé suivant l'une quelconque des revendications 8 à 14, caractérisée en ce qu'elle comprend des moyens (75) pour présenter, soit dans un sac déjà formé soit dans un sac en cours de formation, une paire de renforts (9), à proximité des bords libres (21) des parois (2) du sac disposées à plat, des moyens (76) agencés pour fixer, par collage ou soudage et sur une partie importante de sa surface, un renfort de chaque paire à une paroi (2), des moyens (77) pour former (en 57) un pli (6) le long du bord libre (21) précité de chaque paroi, des moyens (78) pour rabattre ce pli sur la paroi (2) correspondante afin que chaque renfort (9) soit situé entre la paroi et ce pli rabattu, des moyens (79) pour fixer ce pli à la paroi correspondante, des moyens (80) pour pratiquer une découpe (5) dans la zone (3) de chacune des deux parois, renforcée par le pli rabattu susdit et le renfort précité.

16. Installation suivant la revendication 15, caractérisée en ce qu'elle comporte, pour renforcer les sacs (1) au cours de leur formation, des moyens (81) pour animer le ruban (51) de matière plastique d'un mouvement de translation suivant son axe longitudinal, des moyens (75) pour présenter les renforts (9) par paires, transversalement audit axe longitudinal, le long des deux bords longitudinaux libres (52') du ruban, des moyens (76) pour fixer un renfort de chaque paire audit ruban, le long de chacun de ses bords libres (52') longitudinaux susdits, des moyens (77) pour former un pli (6) le long de chacun de ces derniers, des moyens (78) pour rabattre sur la paroi correspondante ce pli pour que chaque renfort soit situé, entre cette paroi et le pli rabattu correspondant, des moyens (79) pour fixer le pli rabattu à la face correspondante du ruban, des moyens pour pratiquer une découpe (80) à travers la zone renforcée (3) par le pli et les renforts des deux parois du sac, des moyens (82) pour former par soudure les bords latéraux (17) des sacs en formation et des moyens associés (82') à ces derniers moyens, pour séparer un sac formé d'un sac en formation.

17. Installation suivant la revendication 16, caractérisée en ce qu'elle comprend des moyens (83) agencés, d'une part, pour entraîner pas à pas, suivant une direction parallèle à son axe longitudinal, un ruban (51) de matière plastique formé des deux épaisseurs (52) superposées précitées et, d'autre part, pour qu'un pas corresponde à la dimension (L) d'un sac à fabriquer prise parallèlement à l'axe longitudinal du ruban, des moyens agencés (en 54) pour écarter ces deux épaisseurs l'une de l'autre sur une distance supérieure à la dimension (A) des renforts précités prise parallèlement à l'axe longitudinal du ruban, des moyens (75) agencés pour introduire, entre les épaisseurs écartées, une paire de renforts (9) thermosoudables, des moyens (76) associés à ces derniers moyens (75) et agencés pour fixer par soudure un renfort de chaque paire à l'épaisseur du ruban (52) correspondant, à chaque arrêt du ruban, des moyens (84) disposés en aval de l'endroit de fixation des renforts en considérant le sens de déplacement du ruban et agencés pour transformer le mouvement pas à pas de ce dernier en mouvement continu à vitesse sensiblement constante, des moyens (77 et 78) disposés sur le trajet du ruban et de part et d'autre de celui-ci et agencés, d'une part, pour former, pendant le mouvement continu du ruban, un pli le long de chaque bord libre desdites épaisseurs et, d'autre part, pour rabattre les plis (6) formés et garnis des renforts (9) précités sur les faces (12) desdites épaisseurs tournées l'une vers l'autre, des moyens (85) agencés pour souder en continu, pendant le mouvement continu du ruban, le pli rabattu à l'épaisseur correspondante le long de son bord libre (8), des moyens (85') situés en aval des moyens (85) agencés pour souder les plis et disposés pour transformer le mouvement continu en mouvement pas à pas dans les mêmes sens et direction que le mouvement pas à pas précédent et d'un même pas que ce dernier, des moyens (80) pour former simultanément, à chaque arrêt du ruban, une découpe (5) dans chacune des zones de renforcement (3) susdites et des moyens (82) pour réaliser, à chaque arrêt du ruban, une soudure des deux épaisseurs de ce dernier, perpendiculairement à l'axe longitudinal du ruban, qui forme les bords latéraux (17) contigus de deux sacs successifs en formation et des moyens associés (82') aux moyens (82) pour souder les bords latéraux, pour séparer le sac formé du sac en formation immédiatement voisin, entre leurs bords latéraux (17), ces derniers moyens étant en outre agencés pour que la soudure (18) desdits bords latéraux et la séparation susdite soient réalisées simultanément entre deux paires de découpes (5), soit symétriquement soit asymétriquement par rapport à ces paires de découpes.

18. Installation suivant la revendication 16, caractérisée en ce qu'elle comprend des moyens (83) agencés d'une part, pour entraîner pas à pas, suivant une direction parallèle a son axe longitudinal, un ruban de matière plastique formé des deux épaisseurs (52) superposées précitées et, d'autre part, pour qu'un pas corresponde à la dimension (L) d'un sac à fabriquer prise parallèlement à l'axe longitudinal du ruban, des moyens agencés (en 54) pour écarter ces deux épaisseurs l'une de l'autre sur une distance supérieure à la dimension des renforts précités prise parallèlement à l'axe longitudinal du ruban, des moyens (75) agencés pour introduire, entre les épaisseurs écartées, une paire de renforts thermosoudables, des moyens associés (76) à ces derniers moyens et agencés pour fixer par soudure un renfort de chaque paire à l'épaisseur du ruban correspondant, à chaque arrêt du ruban, des moyens (77 et 79) disposés sur le trajet du ruban et de part et d'autre de celui-ci et agencés d'une part, pour former, soit pendant le mouvement du ruban, soit à l'arrêt de ce dernier, un pli (6) le long de chaque bord libre (52'), desdites épaisseurs et, d'autre part, pour rabattre les plis formés et garnis des renforts (9) précités sur les faces (12) desdites épaisseurs tournées l'une vers l'autre, des moyens (79) agencés pour souder, pendant l'arrêt du ruban, le pli rabattu à l'épaisseur correspondante le long de son bord libre, des moyens (80) pour former simultanément, à chaque arrêt du ruban, une découpe (5) dans chacune des zones de renforcement (3) susdites et des moyens (82) pour réaliser, à chaque arrêt du ruban, une soudure des deux épaisseurs de ce dernier, perpendiculairement à l'axe longitudinal du ruban, qui forme les bords latéraux (17) contigus de deux sacs successifs en formation, entre deux paires de découpes (5), soit symétriquement, soit asymétriquement par rapport à ces dernières, et des moyens (82') associés aux moyens pour souder les bords latéraux (17), pour séparer le sac formé du sac en formation immédiatement voisin, entre leurs bords latéraux, ces derniers moyens (82') étant en outre agencés pour que la soudure (18) desdits bords latéraux et la séparation susdite soient réalisées simultanément.

19. Installation suivant la revendication 16, caractérisée en ce qu'elle comprend des moyens pour entraîner en continu un ruban (70) en simple épaisseur suivant son axe longitudinal, des moyens (en 71) pour présenter transversalement par rapport à cet axe les renforts (9) par paires le long des bords libres (52') du ruban, des moyens pour détecter le passage d'une longueur de ruban (70) égale à la dimension (L) d'un sac, prise parallèlement à l'axe longitudinal du ruban, des moyens pour communiquer, lors de chaque détection de cette longueur de ruban à chaque renfort de chaque paire une vitesse sensiblement égale à la vitesse du ruban, suivant les mêmes sens et direction que ledit ruban, des moyens pour fixer les renforts à l'épaisseur simple de matière pour que les renforts situés le long d'un bord soient équidistants et pour que les renforts d'une même paire soient en regard l'un de l'autre, des moyens pour former (en 72) un pli (6) le long de chacun des deux bords libres (52') du ruban, des moyens (en 73) pour rabattre les plis formés sur le ruban en simple épaisseur afin que les renforts (9) susdits soient situés entre ces plis (6) et ce ruban (70), des moyens pour souder (en 74) en continu chacun des plis rabattus au ruban, le long de leur bord libre (8), des moyens pour plier (en 71') le ruban susdit sensiblement le long de son axe longitudinal pour constituer un ruban (51) en double épaisseur, des moyens (85') pour transformer l'entraînement en continu susdit en un mouvement pas à pas, dans les mêmes sens et direction que l'entraînement précité, un pas étant égal à la dimension (L) susdite d'un sac, des moyens (80) agencés pour pratiquer simultanément une découpe (5) dans la zone de renforcement (3) des deux épaisseurs susdites à chaque arrêt du mouvement pas à pas susdit, des moyens (82) agencés pour souder ces deux épaisseurs (52), à chaque arrêt du ruban (51) en double épaisseur et perpendiculairement à l'axe longitudinal du ruban, pour former les bords latéraux (17) contigus de deux sacs successifs en formation, entre les deux paires de découpes (5) présentées par ces derniers, soit symétriquement, soit asymétriquement par rapport à ces découpes et des moyens (82') pour séparer le sac formé du sac en formation immédiatement voisin, ces derniers moyens, associés aux moyens (82) pour souder les bords latéraux, étant agencés pour que la séparation soit simultanée à cette soudure et qu'elle soit effectuée entre les deux bords latéraux (17) formés par cette même soudure.

## Claims

1. A bag (1) made of thermoweldable plastic material, the two walls (2) of which are each provided in a zone (3) near the opening (4) of said bag with at least one cut (5) serving as handle, each of said walls (2) comprises in this zone a reinforcement formed, on the one hand, by a turning (6) folded back onto the wall and forming one of the edges (7) of the bag opening, this turning being arranged to have its free edge (8) situated between said cut and the bottom (14) of the bag and, on the other hand, by a strengthening piece (9) formed by a portion of flat material joined to the bag between said turning and said wall, the position and the dimensions of the strengthening piece being such that said cut (5) is completely situated in this strengthening piece (9), the turning (6) folded back onto the wall (2) being fixed by welding or gluing to the latter, along its free edge (8), characterized in that said strengthening piece (9) is fixed by gluing or welding over at least an important portion of its surface, in the zone thereof surrounding the cut (5), either to the side of the folded back turning (6) facing the corresponding wall (2), or to this wall facing said turning, the folded back turning being fixed to the corresponding wall (2) over a distance which is at least equal to the dimension of the cut taken parallel to the bottom (14) of the bag.

2. A bag according to claim 1, characterized in that the turning (6) is folded back onto the inner side (12) of the corresponding bag wall when the strengthening piece (9) is fitted onto said side of the turning (6).

3. A bag according to claim 1, characterized in that the turning (6) is folded back onto the outer side (11) of the corresponding bag wall when the strengthening piece (9) is fitted onto said wall (2) of the bag.

4. A bag according to any one of the claims 1 to 4, characterized in that the strengthening piece (9) has a dimension (B), taken perpendicular to the bottom of the bag, sufficient for said strengthening piece to be fixed to the wall (2) and to the turning (6), at the place (13) where this wall and this turning are fixed to each other.

5. A bag according to any one of the claims 1 to 4, characterized in that the dimension (B) of the strengthening piece (9), taken perpendicular to the edges (7) of the bag opening is smaller than the distance separating said edges (7) from the welds (13) which fix the turnings (6) to the corresponding walls (2) of the bag, said strengthening piece being joint in such a manner to the wall and to the turning, which form each of said reinforcement zones (3) of the bag, that it is situated at a distance of the weld (13) fixing this turning and wall.

6. A bag according to any one of the claims 1 to 5, characterized in that it comprises at least two welds (16) for fixing to each wall (2) the corresponding turning (6) which is folded back onto the latter, which welds are situated at both sides of said cut (5) and extend transversely to the edges (7) of the bag opening, and are made either outside the strengthening piece (9) or through the latter.

7. A bag according to any one of the claims 1 to 6, characterized in that its bottom (14) is formed by at least one fold (13') of the plastic material forming the bag walls (2), these walls and the turnings (6) being fixed to each other by means of a weld (18) along each of their corresponding edges (17) which are contiguous to said bottom.

8. A method for manufacturing a bag (1) made of thermoweldable plastic material according to any one of the claims 1 to 7, characterized in that it consists in bringing (in 55), either in a bag already formed or during the forming of a bag, near the free edges (21) of the flat disposed bag walls, a pair of said strengthening pieces (9), fixing simultaneously by gluing or welding over at least an important portion of its surface a strengthening piece (9) to each wall (2), forming simultaneously (in 57) said turning (6) on each bag wall, folding the turnings simultaneously back (in 58') onto their corresponding wall (2) in such a manner that each strengthening piece is situated, over at least an important part of its surface, between the wall (2) and the corresponding folded back turning (6), fixing (in 59 or 60) said free edges (8) of the folded back turnings simultaneously to their corresponding wall (2) over a distance which is at least equal to the dimension of said cuts (5) taken parallel to the bottom (14) of the bag and making simultaneously (in 64) said cuts in the two bag walls, in their reinforced zone (3) formed by the wall (2), the strenghtening piece (9) and the turning (6) folded back onto the wall.

9. A method for manufacturing a bag made of thermoweldable plastic material according to claim 8, characterized in that it consists, for reinforcing the bags (1) during their manufacture, in moving step by step (in 50) and according to its longitudinal axis a ribbon (51) made of plastic material and formed by two superimposed sheets (52) which are joined together by a fold (53) forming one of the longitudinal edges of the ribbon and destined to form the bottoms (14) of the bags, each step corresponding to the dimension (L) of a bag to be manufactured taken parallel to said fold (53), separating the two sheets (52) forming the ribbon (51) from each other, introducing (in 55) at each step, when the ribbon is either in motion or at rest, between the two separated sheets, transversely to the longitudinal axis of the ribbon, a pair of strengthening pieces (9), the dimension (A) of which taken parallel to said fold (53) is smaller than said step, fixing during each stop by gluing or welding a strengthening piece (9) over at least an important portion of its surface to the corresponding sheet (52) along its free edge (52') opposite to said fold, transforming (in 56) the step by step movement of the ribbon (51) into a continuous movement according to its longitudinal axis and in the same direction as the step by step movement, forming (in 57) during the continuous movement of the ribbon, a turning (6) along each free edge of the sheets of said ribbon in such a manner that the dimension (C) of this turning, taken perpendicularly to the longitudinal axis of the ribbon is larger than the distance between the farthest edge (58) of a strengthening piece (9) and said free edge (52') of the corresponding sheet, folding back (in 58') during the continuous movement of said ribbon, the formed turnings (6) onto the sides (12) of said sheets which are facing each other, transforming (in 62) the continuous movement in a step by step movement according to the same direction and sense as those of the continuous movement and the step of which is equal to the step of said step by step movement, fixing by weld (13) the free edges (8) of the turnings folded back onto the sheets (52) made of plastic material parallel to said edges (8), either during said continuous movement (in 59) or (in 60) at each stop of said latter step by step movement, in such a manner that this weld (13) is situated either outside the strengthening pieces or situated in the strengthening pieces for fixing each of the latter pieces to the corresponding folded back turning (6) and sheet (52), making (in 64) at each stop of the ribbon (51), in a zone (3) of each of the sheets of the ribbon which is lined by the folded back turning and the strengthening piece (9), said cut (5) and, at each stop of the ribbon, linking (in 66) the two sheets (52) of the latter by a weld (18) perpendicular to the movement direction of the ribbon in order to form the two lateral, contiguous edges (17) of two successively manufactured bags and separating (in 66) the manufactured bag (1) from the bag directly adjoining during manufacture between said lateral edges (17), this weld (18) being realized between two pairs of cuts (5), either symmetrically or asymmetrically with respect to the latter.

10. A method for manufacturing a bag made of thermoweldable plastic material according to claim 8, characterized in that it consists , for reinforcing the bags (1) during their manufacture, in moving step by step (in 50) and according to its longitudinal axis a ribbon (51) made of plastic material and formed by a two superimposed sheets (52) which are joined together by a fold (53) forming one of the longitudinal edges of the ribbon and destined to form the bottoms (14) of the bags, each step corresponding to the dimension (L) of a bag to be manufactured taken parallel to said fold (53), separating the two sheets (52) forming the ribbon from each other, introducing (in 55) at each step, when the ribbon (51) is either in motion or at rest, between the two separated sheets, transversely to the longitudinal axis of the ribbon, a pair of strengthening pieces (9), the dimension (A) of which taken parallel to said fold (53) is smaller than said step, fixing during each stop by gluing or welding a strengthening piece over at least an important portion of its surface to the corresponding sheet (52) along its free edge (52') opposite to said fold, forming (in 57), either during the movement of the ribbon or when it is at rest, a turning (6) along each free edge (52') of the sheets of said ribbon in such a manner that the dimension (C) of this turning, taken perpendicularly to the longitudinal axis of the ribbon is larger than the distance between the farthest edge (58) of a strengthening piece (9) and said free edge (52') of the corresponding sheet, folding back (in 58') either during the movement of said ribbon or when the latter is at rest, the formed turnings (6) onto the sides (12) of said sheets (52) which are facing each other, fixing (in 60) by weld (13) the free edges (8) of the turnings folded back onto the sheets made of plastic material in a direction parallel to said edges, at each stop of said step by step movement, in such a manner that this weld (13) is situated either outside the strengthening pieces (9) or situated on the strengthening pieces for fixing each of the latter pieces to the corresponding folded back turning (6) and sheet (52), making (in 64) at each stop of the ribbon (51), in a zone (3) of each of the sheets of the ribbon which is lined by the folded back turning and the strengthening piece, said cut (5) and, at each stop of the ribbon, linking (in 66) the two sheets (52) of the latter by a weld (18) perpendicular to the movement direction of the ribbon in order to form the two lateral, contiguous edges (17) of two successively manufactured bags and separating (in 66) the manufactured bag (1) from the bag directly adjoining during the manufacture between said lateral edges (17), this weld (18) being realized between two pairs of cuts (5), either symmetrically or asymmetrically with respect to these latter cuts.

11. A method for manufacturing a bag made of thermoweldable material according to either one of the claims 9 and 10, characterized in that the weld (13) (in 60) of the turning (6) folded back onto the corresponding sheet (52) and said cut (5) are made simultaneously in each sheet at each stop of said step by step movement.

12. A method for manufacturing a bag made of thermoweldable material according to claim 9, characterized in that the weld (13) of the turning (6) folded back onto the corresponding sheet (52) is continuously realized (in 59) during said continuous movement of the ribbon.

13. A method for manufacturing a bag made of thermoweldable material according to any one of the claims 9 to 12, characterized in that said two sheet (52) ribbon (51) is formed starting from a one sheet ribbon (70) which is continuously drawn along according to its longitudinal axis, this continuous movement is transformed into a step by step movement for applying (in 71), in pairs, said strengthening pieces (9) along the longitudinal edges (52') of the one sheet ribbon and the strengthening pieces are fixed to this latter ribbon by gluing or welding over at least an important portion of their surface at each stop of this step by step movement, after fixing the strengthening pieces (9) the latter movement is transformed into a continuous movement for transforming (in 71') by folding the one sheet ribbon (70) into a two sheet ribbon (51), said movements being carried out in the same direction.

14. A method for manufacturing a bag made of thermoweldable material according to any one of the claims 9 tot 12, characterized in that said two sheet (52) ribbon (51) is formed starting from a one sheet ribbon (70) which is continuously drawn along according to its longitudinal axis, the strengthening pieces (9) are brought (in 71) in pairs along the free edges (52') of the ribbon, transversely to said longitudinal axis and each time the passage of a ribbon length, equal to the dimension (L) of a bag taken parallel to the fold (13') forming the bottom of said bag, is detected, a speed substantially equal to the ribbon speed is imparted successively to each strengthening piece (9) of each pair in the same direction and sense as said ribbon (70) and the strengthening pieces are fixed by gluing or welding over at least an important portion of their surface to the single sheet of material in such a manner that the strengthening pieces situated along one edge are equidistant and that the strengthening pieces (9) of a same pair are opposite each other, a turning (6) is formed along each of the two free edges (52') of the one sheet ribbon in such a manner that the dimension of that turning, taken perpendicularly to the longitudinal ribbon axis, is larger than the distance between the farthest edge (58) of a strengthening piece (9) and said corresponding free edge (52'), the formed turnings (6) are folded back onto the side of said sheet in such a manner that said strengthening pieces are situated between these turnings and said side, the formed turnings are fixed to the corresponding sheet by means of said continuous weld (13) along their free edge (8) in such a manner that this weld is situated either outside the strengthening pieces (9) or on the strengthening pieces in order to fix them to the folded back turning (6) and to said corresponding sheet, then the one sheet ribbon (70) is folded (in 71') substantially according to its longitudinal axis so as to form a double sheet ribbon (51) wherein the strengthening pieces (9) of a same pair are superimposed.

15. An installation for carrying out a method according to any one of the claims 8 to 14, characterized in that it comprises means (75) for bringing, either in a bag already formed or during the manufacture of a bag, a pair of strengthening pieces (9) near the free edges (21) of the flat disposed bag walls (2), means (76) arranged for fixing by gluing or welding over an important portion of its surface a strengthening piece to a wall (2), means (77) for forming (in 57) a turning (6) along said free edge (21) of each wall, means (78) for folding this turning back onto the corresponding wall (2) in such a manner that each strengthening piece (9) is situated between the wall and this folded back turning, means (79) for fixing this turning to the corresponding wall, means (80) for making a cut (5) in the zone (3) of each of the two walls reinforced by said folded back turning and said strengthening piece.

16. An installation according to claim 15, characterized in that it comprises, for reinforcing the bags (1) during their manufacture, means (81) for imparting a translation movement to the plastic ribbon (51) according to its longitudinal axis, means (75) for bringing the strengthening pieces (9), in pairs, transversely to said longitudinal axis, along the two free longitudinal edges (52') of the ribbon, means (76) for fixing a strengthening piece of each pair to said ribbon along each of its above mentioned free longitudinal edges (52'), means (77) for forming a turning (6) along each of these latter edges, means (78) for folding this turning back onto the corresponding wall in such a manner that each strengthening piece is situated between this wall and the corresponding folded back turning, means (79) for fixing the folded back turning to the corresponding side of the ribbon, means for making a cut (80) through the zone (3) reinforced by the turning and the strengthening pieces of the two bag walls, means (82) for forming by welding the lateral edges (17) of the bags being manufactured and means (82') linked to these latter means for separating a manufactured bag from a bag still being manufactured.

17. An installation according to claim 16, characterized in that it comprises means (83) provided, on the one hand, for driving said plastic ribbon (51), formed by two superimposed sheets (52), step by step in a direction parallel to its longitudinal axis and provided, on the other hand, in such a manner that one step corresponds to the dimension (L) of a bag to be manufactured taken parallel to the longitudinal axis of the ribbon, means provided (in 54) for separating these two sheets from each other over a distance larger than the dimension (A) of said strengthening pieces taken parallel to the longitudinal axis of the ribbon, means (75) provided for introducing a pair of thermoweldable strengthening pieces (9) between the separated sheets, means (76) linked to these latter means (75) and provided for fixing at each stop of the ribbon by welding one strengthening piece of each pair to the corresponding ribbon sheet (52), means (84) disposed downstream the fixation place of the strengthening pieces when considering the displacement direction of the ribbon and provided for transforming the step by step movement of the latter into a continuous movement with a substantially constant speed, means (77 and 78) disposed on the course of the ribbon on both sides of the latter and provided, on the one hand, for forming during the continuous movement of the ribbon a turning along each free edge of said sheets and, on the other hand, for folding the formed turnings (6), provided with said strengthening pieces (9), back onto the sides (12) of said sheets facing each other, means (85) provided for continuously welding the folded back turning to the corresponding sheet along its free edge (8) during the continuous movement of the ribbon, means (85') situated downstream the means (85) provided for welding the turnings, and arranged for transforming the continuous movement into a step by step movement in the same direction and sense as the previous step by step movement and with the same step as the latter, means (80) for forming simultaneously, at each stop of the ribbon, a cut (5) in each of said reinforcement zones (3) and means (82) for welding, at each stop of the ribbon, the two sheets of the latter, perpendicularly to the longitudinal axis of the ribbon, which weld forms the contiguous lateral edges (17) of two successively manufactured bags and means (82') linked to the means (82) for welding the lateral edges, for separating the manufactured bag from the bag directly adjoining during manufacture, between their lateral edges (17), these latter means being moreover provided in such a manner that the weld (18) of said lateral edges and said separation are realized simultaneously between two pairs of cuts (5), either symmetrically or asymmetrically with respect to these pairs of cuts.

18. An installation according to claim 16, characterized in that it comprises means (83) provided, on the one hand, for driving a plastic ribbon, formed by said two superimposed sheets (52), step by step in a direction parallel to its longitudinal axis and provided, on the other hand, in such a manner that one step corresponds to the dimension (L) of a bag to be manufactured taken parallel to the longitudinal axis of the ribbon, means provided (in 54) for separating these two sheets from each other over a distance larger than the dimension of said strengthening pieces taken parallel to the longitudinal axis of the ribbon, means (75) provided for introducing a pair of thermoweldable strengthening pieces between the seperated sheets, means (76) linked to these latter means and provided for fixing at each stop of the ribbon by welding a strengthening piece of each pair to the corresponding ribbon sheet, means (77 and 79) disposed on the course of the ribbon on both sides of the latter and provided, on the one hand, for forming either during the movement of the ribbon or when the matter is at rest a turning (6) along each free edge (52') of said sheets and, on the other hand, for folding the formed turnings, provided with said strengthening pieces (9), back onto the sides (12) of said sheets facing each other, means (79) provided for welding when the ribbon is at rest the folded back turning to the corresponding sheet along its free edge, means (80) for forming simultaneously, at each stop of the ribbon, a cut (5) in each of said reinforcement zones (3) and means (82) for welding, at each stop of the ribbon, the two sheets of the latter, perpendicularly to the longitudinal axis of the ribbon, which weld forms the contiguous lateral edges (17) of two successively manufactured bags between two pairs of cuts (5), either symmetrically or asymmetrically with respect to the latter, and means (82') linked to the means for welding the lateral edges (17), for separating the manufactured bag from the bag directly adjoining during manufacture, between their lateral edges, these latter means (82') being moreover provided in such a manner that the weld (18) of said lateral edges and said separation are realized simultaneously.

19. An installation according to claim 16, characterized in that it comprises means for continuously driving a single sheet ribbon (70) according to its longitudinal axis, means (in 71) for bringing the strengthening pieces (9) in pairs, transversely with respect to said axis, along the free edges (52') of the ribbon, means for detecting the passage of a length of ribbon (70) equal to the dimension (L) of a bag taken parallel to the longitudinal axis of the ribbon, means for imparting, at each detection of this ribbon length, to each strengthening piece of each pair a speed substantially equal to the ribbon speed, in the same direction and sense as said ribbon, means for fixing the strengthening pieces to the single sheet of material in such a manner that the strengthening pieces situated along one edge are equidistant and that the strengthening pieces of a same pair are opposite each other, means for forming (in 72) a turning (6) along each of the two free edges (52') of the ribbon, means (in 73) for folding the formed turnings back onto the single sheet ribbon in such a manner that said strengthening pieces (9) are situated between these turnings (6) and this ribbon (70), means for continuously welding (in 74) each of the folded back turnings along their free edge (8) to the ribbon, means for folding (in 71') said ribbon substantially along its longitudinal axis for forming a double sheet ribbon (51), means (85') for transforming said continuous driving into a step by step movement in the same direction and sense as said driving, one step being equal to said dimension (L) of a bag, means (80) provided for making simultaneously at each stop of said step by step movement a cut (5) in the reinforcement zone (3) of said two sheets, means (82) provided for welding these two sheets (52), at each stop of the double sheet ribbon (51), perpendicularly to the longitudinal axis of the ribbon in order to form the contiguous lateral edges (17) of two successively manufactured bags between the two pairs of cuts (5) of the latter and either symmetrically or asymmetrically with respect to these cuts and means (82') for separating the manufactured bag from the bag directly adjoining during the manufacture, these latter means, linked to the means (82) for welding the lateral edges, being provided in such a manner that the separation is realized simultaneously to this welding and that it is carried out between the two lateral edges (17) formed by the same welding.

## Patentansprüche

1. Tasche (1) aus thermoschweißbarem Kunststoff, bei der jede der beiden Wandungen (2) in einer Zone (3), nahe der Öffnung (4) der Tasche, mit wenigstens einem Ausschnitt (5) versehen ist, der als Griff dient, wobei jede der genannten Wandungen (2) in dieser Zone eine Verstärkung aufweist, gebildet einerseits durch einen Umschlag beziehungsweise eine Falte (6), umgeklappt auf die Wandung und einen der Ränder (7) der Öffnung der Tasche bildend, wobei diese Falte so angelegt ist, daß ihr freier Rand (8) sich zwischen dem genannten Ausschnitt und dem Boden (14) der Tasche befindet, und andererseits durch ein Futter (9), gebildet durch ein flaches Materialteil, verbunden mit der Tasche zwischen der genannten Falte und der vorerwähnten Wandung, wobei die Position und die Dimensionen des Futters so sind, daß der obenerwähnte Ausschnitt sich ganz in diesem Futter (9) befindet, wobei die Falte (6), umgeklappt auf die Wandung (2), an dieser letzteren durch Schweißung oder Klebung befestigt wird längs ihres freien Randes (8),
**dadurch gekennzeichnet**,
daß das vorerwähnte Futter (9) befestigt wird, durch Klebung oder Schweißung, auf wenigstens einem großen Teil seiner Fläche und in der den Ausschnitt (5) umgebenden Zone, entweder an der Seite der umgeklappten Falte (6), die gegen die entsprechende Wandung (2) gerichtet ist, oder auf dieser Wandung, gegenüber der genannten Falte, wobei die umgeklappte Falte (6) an der entsprechenden Wandung (2) befestigt wird über eine Distanz, die wenigstens gleich der Abmessung des Ausschnitts ist, gemessen parallel zum Boden (14) der Tasche.

2. Tasche nach Anspruch 1, dadurch gekennzeichnet, daß die Falte (6) auf die entsprechende Innenseite (12) der Wandung umgeklappt ist, wenn das Futter (9) an der obengenannten Seite der Falte (6) angebracht ist.

3. Tasche nach Anspruch 1, dadurch gekennzeichnet, daß die Falte (6) auf die entsprechende Außenseite (11) der Tasche umgeklappt ist, wenn das Futter (9) an der obengenannten Wandung 2 der Tasche angebracht ist.

4. Tasche nach einem der Ansprüche 1 bis 3, dadurch gekennzeichnet, daß das Futter (9) eine Abmessung (B) hat, gemessen parallel zum Boden der Tasche, die ausreicht für eine Befestigung des genannten Futters an der Wandung (2) und an der Falte (6), an der Stelle (13), wo diese Wandung und diese Falte aneinander befestigt werden.

5. Tasche nach einem der Ansprüche 1 bis 4, dadurch gekennzeichnet, daß die Abmessung (B) des Futters (9), gemessen senkrecht zu den Rändern (7) der Öffnung der Tasche, kleiner ist als der Abstand, der die beiden genannten Ränder (7) von den Schweißungen (13) trennt, die die Falten (6) an den entsprechenden Wandungen (2) der Tasche befestigen, wobei das genannte Futter so mit der Wandung und der Falte verbunden ist, die jede der obenerwähnten Verstärkungszonen (3) der Tasche bilden, daß es sich abseits der Schweißung (13) befindet, die diese Falte und diese Wandung befestigen.

6. Tasche nach einem der Ansprüche 1 bis 5, dadurch gekennzeichnet, daß sie, um an jeder Wandung (2) die auf diese letztere umgeklappte entsprechende Falte (6) zu befestigen, wenigstens zwei Schweißungen umfaßt, die sich beiderseits des vorerwähnten Ausschnitts (5) befinden und die sich quer zu den Rändern (7) der Öffnung der Tasche erstrecken, ausgeführt entweder außerhalb des Futters (9) oder durch dieses hindurch.

7. Tasche nach einem der Ansprüche 1 bis 6, dadurch gekennzeichnet, daß ihr Boden (14) gebildet wird durch wenigstens eine Falte (13') des die Wandungen (2) der Tasche bildenden Kunststoffs, wobei diese und die Falten (6) aneinander befestigt sind, längs eines jeden ihrer entsprechenden Ränder (17), die am genannten Boden aneinandergrenzen, durch eine Schweißung (18).

8. Herstellungsverfahren einer Tasche aus thermoschweißbarem Kunststoff nach Anspruch 1 bis 7, dadurch gekennzeichnet, daß es darin besteht, entweder bei einer schon geformten Tasche oder einer in der Formung begriffenen Tasche (in 55), nahe der freien Ränder (21) der Wandungen der flach angeordneten Tasche, ein Paar obenerwähnte Futter (9) zuzuführen, simultan durch Klebung oder Schweißung und auf wenigstens einem großen Teil seiner Fläche ein Futter (9) an jeder Wandung (2) zu befestigen, simultan (in 57) die Falte (6) an jeder Wandung der Tasche zu bilden, simultan (in 58') die Falten auf ihre entsprechende Wandung (2) herunterzuklappen, so daß sich jedes Futter, mit wenigstens einem großen Teil seiner Fläche, zwischen der Wandung (2) und der entsprechenden, umgeklappten Falte (6) befindet, simultan (in 59 oder in 60) die vorerwähnten freien Ränder (8) der umgeklappten Falten an ihrer entsprechenden Wandung (2) zu befestigen, über eine Distanz wenigstens gleich der Abmessung der Ausschnitte (5), gemessen parallel zum Boden (14) der Tasche, und simultan (in 64) die genannten Ausschnitte in den beiden Wandungen der Tasche anzubringen, in ihrer Verstärkungszone (3), gebildet durch die Wandung (2), das Futter (9) und die auf die Wandung umgeklappte Falte (6).

9. Herstellungsverfahren einer Tasche aus thermoschweißbarem Kunststoff nach Anspruch 8, dadurch gekennzeichnet, daß es darin besteht, um die Taschen (1) im Laufe ihrer Entstehung zu verstärken, ein Band (51) aus Kunststoff, gebildet durch zwei aufeinanderliegende Dicken bzw. Lagen (52), vereinigt über eine Falte (53), einen der Längsränder des Bandes bildend und dazu bestimmt, die Böden (14) der Taschen zu bilden, Schritt für Schritt und in Richtung seiner Längsachse vorwärtszuziehen (in 50), wobei jeder Schritt der Abmessung (L) einer herzustellenden Tasche entspricht, gemessen parallel zu der obenerwähnten Falte (53), die das Band (51) bildenden beiden Lagen (52) voneinander zu beabstanden, zwischen die beiden beabstandeten Lagen (in 55), quer zur Längsachse des Bandes, bei jedem Schritt und, entweder wenn das Band in Bewegung ist oder bei Stillstand, ein Paar Futter (9) einzuführen, deren Abmessung (A), gemessen parallel zu vorerwähnten Falte (53), kleiner ist als der obengenannte Schritt, bei jedem Stillstand, durch Schweißung oder Klebung, ein Futter zu befestigen, auf wenigstens einem großen Teil seiner Fläche, an der entsprechenden Lage (52), längs ihres freien Rands (52'), gegenüber der vorerwähnten Falte, die Schrittbewegung des Bands (51) in eine Dauerbewegung umzuwandeln (in 56), in Richtung ihrer Längsachse und in derselben Richtung wie die Schrittbewegung, während der Dauerbewegung des Bands eine Falte (6) zu bilden (in 57), längs jedes freien Rands der Lagen des genannten Bandes, so daß die Abmessung (C) dieser Falte, gemessen senkrecht zur Längsachse des Bandes, größer ist als der Abstand, der den am weitesten entfernten Rand (58) trennt vom vorerwähnten freien Rand (52') der entsprechenden Lage, während der Dauerbewegung des genannten Bandes die auf den sich zugekehrten Seiten (12) der Lagen gebildeten Falten (6) umzuklappen (in 58'), die Dauerbewegung in eine Schrittbewegung umzuwandeln (in 62), mit gleicher Richtung und gleichem Sinn wie die Dauerbewegung, deren Schritt gleich dem Schritt der vorerwähnten Schrittbewegung ist, durch Schweißung (13) die freien Ränder (8) der umgeklappten Falten an den Materiallagen (52) zu befestigen, parallel zu den genannten Rändern (8), entweder während der obengenannten Dauerbewegung (in 59), oder bei jedem Halt der letzten vorerwähnten Schrittbewegung (in 60), damit diese Schweißung (13) sich entweder außerhalb der Futter befindet, oder sich in den Futtern befindet, um jedes dieser letzteren an der umgeklappten Falte (6) zu befestigen und an der entsprechenden Lage (52), bei jedem Halt des Bands (51) in einer Zone (3) einer jeden der Lagen des Bands, die verstärkt ist durch die umgeklappte Falte und das Futter (9), den vorerwähnten Ausschnitt (5) anzubringen (in 64) und, bei jedem Halt des Bands die beiden Lagen (52) dieses letzteren zu vereinigen (in 66) durch eine Schweißung (18), senkrecht zur Bewegungsrichtung des Bands, um die beiden aneinandergrenzenden Seitenränder (17) von zwei aufeinanderfolgenden entstehenden Taschen zu bilden und die entstandene Tasche (1) zu trennen (in 66) von der entstehenden, unmittelbar benachbarten Tasche, zwischen den obenerwähnten Seitenrändern (17), wobei diese Schweißung ausgeführt wird zwischen zwei Paaren von Ausschnitten (5), entweder symetrisch oder asymetrisch bezüglich dieser letzteren.

10. Herstellungsverfahren einer Tasche aus thermoschweißbarem Kunststoff nach Anspruch 8, dadurch gekennzeichnet, daß es darin besteht, um die Taschen (1) im Laufe ihrer Entstehung zu verstärken, ein Band (51) aus Kunststoff, gebildet durch zwei aufeinanderliegenden Dicken bzw. Lagen (52), vereinigt über eine Falte (53), einen der Längsränder des Bandes bildend und dazu bestimmt, die Böden (14) der Taschen zu bilden, Schritt für Schritt und in Richtung seiner Längsachse vorwärtszuziehen (in 50), wobei jeder Schritt der Abmessung (L) einer herzustellenden Tasche entspricht, gemessen parallel zu der obenerwähnten Falte (53), die das Band bildenden beiden Lagen (52) voneinander zu beabstanden, zwischen die beiden beabstandeten Lagen, quer zur Längsachse des Bandes, bei jedem Schritt und, entweder wenn das Band (51) in Bewegung ist oder bei Stillstand, ein Paar Futter (9) einzuführen (in 55), deren Abmessung (A), gemessen parallel zur vorerwähnten Falte (53), kleiner ist als der obengenannte Schritt, bei jedem Stillstand, durch Schweißung oder Klebung, ein Futter zu befestigen, auf wenigstens einem großen Teil seiner Fläche, an der entsprechenden Lage (52), längs ihres freien Rands (52'), gegenüber der vorerwähnten Falte, entweder während der Dauerbewegung des Bands oder bei Stillstand eine Falte (6) zu bilden (in 57), längs jedes freien Rands (52') der Lagen des genannten Bandes, so daß die Abmessung (C) dieser Falte, gemessen senkrecht zur Längsachse des Bandes, größer ist als der Abstand, der den am weitesten entfernten Rand (58) trennt vom vorerwähnten freien Rand (52') der entsprechenden Lage, entweder während der Dauerbewegung des genannten Bandes, oder während eines Halts von diesem, die auf den einander zugekehrten Seiten (12) der Lagen (52) gebildeten Falten (6) umzuklappen (in 58), durch Schweißung (13) die freien Ränder (8) der umgeklappten Falten an den Materiallagen zu befestigen (in 60), parallel zu den genannten Rändern, bei jedem Halt der vorerwähnten Schrittbewegung, damit diese Schweißung (13) entweder sich entweder außerhalb der Futter (9) befindet, oder sich in den Futtern befindet, um jedes dieser letzteren an der umgeklappten Falte (6) zu befestigen und an der entsprechenden Lage (52), bei jedem Halt des Bands (51) in einer Zone (3) einer jeden der Lagen des Bands, die verstärkt ist durch die umgeklappte Falte und das Futter, den vorerwähnten Ausschnitt (5) anzubringen (in 64) und, bei jedem Halt des Bands die beiden Lagen (52) dieses letzteren zu vereinigen (in 66) durch eine Schweißung (18), senkrecht zur Bewegungsrichtung des Bands, um die beiden aneinandergrenzenden Seitenränder (17) von zwei aufeinanderfolgenden, entstehenden Taschen zu bilden und die entstandene Tasche (1) zu trennen (in 66) von der entstehenden, unmittelbar benachbarten Tasche, zwischen den obenerwähnten Seitenrändern (17), wobei diese Schweißung (18) ausgeführt wird zwischen zwei Paaren von Ausschnitten (5), entweder symetrisch oder asymetrisch bezüglich dieser letzteren.

11. Herstellungsverfahren nach dem einen oder dem anderen der Ansprüche 9 und 10, dadurch gekennzeichnet, daß die Schweißung 13 (in 60) der auf die entsprechende Lage (52) umgeklappten Falte (6) und der obengenannte Ausschnitt (5) in jeder Lage simultan hergestellt werden bei jedem Halt der Schrittbewegung.

12. Herstellungsverfahren nach Anspruch 9, dadurch gekennzeichnet, daß die Schweißung (13) der auf die entsprechende Lage (52) umgeklappten Falte (6) kontinuierlich ausgeführt wird während der vorerwähnten Dauerbewegung des Bandes.

13. Herstellungsverfahren nach einem der Ansprüche 9 bis 12, dadurch gekennzeichnet, daß man das obererwähnte Band (51) aus zwei Lagen (52) bildet aus einem einlagigen Band (70), das man man kontinuierlich vorwärtszieht entsprechend seiner Längsachse, man diese kontinuierliche Bewegung in eine Schrittbewegung umwandelt, um die obenerwähnten Futter (9) aufzulegen (in 71), paarweise, den Längsrändern (52') des einlagigen Bandes entlang, und man die Futter an diesem letzteren befestigt bei jedem Halt dieser Schrittbewegung, man diese letztere umwandelt, nach Befestigung der Futter (9), in eine Dauerbewegung, um das einlagige Band (70) durch Faltung umzuformen (in 71') in ein doppellagiges Band (51), wobei die Bewegungen in derselben Richtung erfolgen.

14. Herstellungsverfahren nach einem der Ansprüche 9 bis 12, dadurch gekennzeichnet, daß man das obengenannte zweilagige Band (52) aus einem einlagigen Band (70) bildet, das man kontinierlich vorwärtszieht entsprechend seiner Längsachse, man quer zu dieser Längsachse die Futter (9) paarweise längs der freien Ränder (52') des Bandes zuführt (in 71), und jedesmal, wenn man den Durchlauf einer Bandlänge gleich der Abmessung (L) einer Tasche feststellt, gemessen parallel zur der den Boden der genannten Tasche bildenden Falte (13'), man nacheinander jedem Futter (9) eines jeden Paares eine Geschwindig mitteilt, die im wesentlichen gleich der Geschwinigkeit des Bandes ist, im gleichen Sinn und der gleichen Richtung wie das genannte Band (70) und man die Futter auf wenigstens einem großen Teil ihrer Fläche so an der einfachen Lage befestigt, daß die längs eines Randes befindlichen Futter abstandsgleich sind, und daß die Futter eines selben Paares sich gegenüberstehen, man eine Falte (6) bildet, längs jedes der beiden freien Ränder (52') des einlagigen Bandes, damit die Abmessung dieser Falte, gemessen senkrecht zur Längsachse des Bandes, größer ist als der Abstand, der den am weitesten entfernten Rand (58) eines Futters (9) vom entsprechenden vorerwähnten freien Rand (52') trennt, man die Falten (6), gebildet auf der Vorderseite der obengenannten Lage, umklappt, damit die vorerwähnten Futter sich zwischend den Falten und der genannten Vorderseite befinden, man die gebildeten Falten an der entsprechenden Lage befestigt mittels der obengenannten kontinuierlichen Schweißung (13), längs ihres freien Randes (8), so daß diese Schweißung sich entweder außerhalb der Futter (9) befindet oder in den Futtern, um diese an der umgeschlagenen Falte (6) und an der entsprechenden genannten Lage zu befestigen, man anschließend das einlagige Band (70) faltet (in 71'), im wesentlichen entsprechend seiner Längsachse, um ein doppellagiges Band (51) zu bilden, bei dem die Futter (9) eines selben Paares übereinanderliegen.

15. Anlage nach einem der Ansprüche 8 bis 14, dadurch gekennzeichnet, daß sie Einrichtungen (75) umfaßt, um einer schon entstandenen Tasche oder einer entstehenden Tasche ein Paar Futter (9) zuzuführen, nahe der freien Ränder (21) der Wandungen (2) der flach angeordneten Tasche, Einrichtungen (76), angeordnet um ein Futter jedes Paars an einer Wandung (2) zu befestigen, durch Klebung oder Schweißung und auf einem großen Teil seiner Fläche, Einrichtungen (77), um längs des vorerwähnten Rands (21) jeder Wandung eine Falte (6) zu formen (in 57), Einrichtungen (78), um diese Falte auf die entsprechende Wandung (2) umzuklappen, damit sich jedes Futter (9) zwischen der Wandung und dieser umgeklappten Falte befindet, Einrichtungen (79), um diese Falte an der entsprechenden Wandung zu befestigen, Einrichtungen (80), um einen Ausschnitt (5) anzubringen in der Zone (3) von jeder der beiden Wandungen, verstärkt durch die umgeklappte Falte und das Futter.

16. Anlage nach Anspruch 15, dadurch gekennzeichnet, daß sie, um die Taschen (1) im Laufe ihrer Entstehung zu verstärken, Einrichtungen (81) umfaßt, um dem Kunststoffband (51) eine Translationsbewegung in seiner Längsachse zu verleihen, und Einrichtungen (75), um paarweise die Futter (9) zuzuführen, quer zu der genannten Längsachse, den beiden freien Längsränder (52') des Bandes entlang, und Einrichtungen (76), um ein Futter von jedem Paar an dem genannten Band zu befestigen, jedem seiner freien Längsränder (52') entlang, und Einrichtungen (77), um eine Falte (6) zu bilden, jedem dieser letzteren entlang, und Einrichtungen (78), um diese Falte auf die entsprechende Wandung umzuklappen, damit jedes Futter sich zwischen dieser Wandung und der entsprechenden umgeklappten Falte befindet, und Einrichtungen (79), um die umgeklappte Falte auf der entsprechenden Seite des Bands zu befestigen, und Einrichtungen, um einen Ausschnitt (80) anzubringen, durch die durch die Falte und die Futter verstärkte Zone (3) der beiden Wandungen der Tasche, und Einrichtungen (82), um durch Schweißung die Seitenränder (17) der entstehenden Taschen zu bilden, und mit diesen letzteren Einrichtungen verbundene Einrichtungen (82'), um eine entstandene Tasche von einer entstehenden Tasche zu trennen.

17. Anlage nach Anspruch 16, dadurch gekennzeichnet, daß sie Einrichtungen (83) umfaßt, angeordnet um einerseits ein Kunststoffband (51), gebildet aus zwei vorerwähnten, übereinanderliegenden Lagen, Schritt für Schritt vorwärtszuziehen in einer Richtung, die parallel ist zu seiner Längsachse, und andererseits dieser Schritt der Abmessung (L) einer herzustellenden Tasche entspricht, gemessen parallel zur Längsachse des Bandes, und Einrichtungen, angeordnet (in 54) um diese beiden Lagen voneinander zu beabstanden, über eine Distanz, die größer ist als die Abmessung (A) der vorerwähnten Futter, gemessen parallel zur Längsachse des Bandes, und Einrichtungen (75), angeordnet um zwischen die beabstandeten Lagen ein Paar thermosschweißbare Futter (9) einzuführen, und Einrichtungen (76), verbunden mit diesen letzteren Einrichtungen (75) und angeordnet, um mittels Schweißung ein Futter jedes Paars an der entsprechenden Lage des Bands (52) zu befestigen, bei jedem Halt des Bandes, und Einrichtungen (84), flußabwärts von der Befestigungsstelle der Futter angeordnet, bezogen auf die Bewegungsrichtung des Bands, und angebracht, um die Schrittbewegung dieses letzteren in eine Dauerbewegung mit im wesentlichen konstanter Geschwindigkeit umzuwandeln, und Einrichtungen (77 und 78), angeordnet auf der Bahn des Bandes und beiderseits von diesem und angebracht, um einerseits, während der Dauerbewegung des Bandes, eine Falte zu bilden längs jedes freien Rands der genannten Lagen und, andererseits, um die gebildeten und mit Futtern (9) bestückten Falten (6) umzuklappen auf die einander zugekehrten Seiten (12) der Lagen, und Einrichtungen (85), angeordnet um während der Schrittbewegung des Bandes die umgeklappte Falte kontinuierlich auf die entsprechende Lage zu schweißen, längs ihres freien Rands (8), und Einrichtungen (85'), angebracht flußabwärts von den Einrichtungen (85) zum Anschweißen der Falten und angeordnet, um die Dauerbewegung umzuwandeln in eine Schrittbewegung im gleichen Sinn und der gleichen Richtung wie die vorhergehende Schrittbewegung und mit demselben Schritt wie diese letztere, und Einrichtungen (80), um simultan, bei jedem Halt des Bandes, einen Ausschnitt (5) zu bilden in jeder der obengenannten Verstärkungszonen (3), und Einrichtungen (82), um, bei jedem Halt des Bandes, eine Verschweißung der beiden Lagen dieses letzteren auszuführen, senkrecht zur Längsachse des Bandes, die die aneinandergrenzenden Seitenränder (17) von zwei aufeinanderfolgenden, entstehenden Taschen bilden, und Einrichtungen (82'), die verbunden sind mit den Einrichtungen (82) zur Verschweißung der Seitenränder, um die entstandene Tasche abzutrennen von der unmittelbar benachbarten, entstehenden Tasche, zwischen ihren Seitenrändern (17), wobei diese letzteren Mittel außerdem angeordnet sind, damit die Verschweißung (18) der genannten Seitenränder und die obengenannte Trennung simultan ausgeführt werden zwischen zwei Ausschnittpaaren (5), entweder symetrisch oder asymetrisch bezüglich dieser Ausschnittpaare.

18. Anlage nach Anspruch 16, dadurch gekennzeichnet, daß sie Einrichtungen (83) umfaßt, angeordnet um einerseits ein Kunststoffband, gebildet aus zwei vorerwähnten, übereinanderliegenden Schichten (52), Schritt für Schritt vorwärtszuziehen in einer Richtung, die parallel ist zu seiner Längsachse, und andererseits dieser Schritt der Abmessung (L) einer herzustellenden Tasche entspricht, gemessen parallel zur Längsachse des Bandes, und Einrichtungen, angeordnet (in 54) um diese beiden Lagen voneinander zu beabstanden, über eine Distanz, die größer ist als die Abmessung der vorerwähnten Futter, gemessen parallel zur Längsachse des Bandes, und Einrichtungen (75), angeordnet um zwischen die beabstandeten Lagen ein Paar thermosschweißbare Futter einzuführen, und Einrichtungen (76), verbunden mit diesen letzteren Einrichtungen und angeordnet, um mittels Schweißung ein Futter jedes Paars an der entsprechenden Lage des Bands zu befestigen, bei jedem Halt des Bandes, und Einrichtungen (77 und 79), angeordnet auf der Bahn des Bandes und beiderseits von diesem und angebracht, um einerseits, während der Dauerbewegung des Bandes oder bei Stillstand dieses letzteren, eine Falte zu bilden längs jedes freien Rands (52') der genannten Lagen und, andererseits, um die gebildeten und mit Futtern (9) bestückten Falten umzuklappen auf die einander zugekehrten Seiten (12) der Lagen, und Einrichtungen (79), angeordnet um während des Stillstands des Bandes die umgeklappte Falte auf die entsprechende Lage zu schweißen, längs ihres freien Rands, und Einrichtungen (80), um simultan, bei jedem Halt des Bandes, einen Ausschnitt (5) zu bilden in jeder der obengenannten Verstärkungszonen (3), und Einrichtungen (82), um, bei jedem Halt des Bandes, eine Verschweißung der beiden Lagen dieses letzteren auszuführen, senkrecht zur Längsachse des Bandes, die die aneinandergrenzenden Seitenränder (17) von zwei aufeinanderfolgenden, entstehenden Taschen bilden, zwischen zwei Ausschnittpaaren (5), entweder symetrisch oder asymetrisch bezüglich dieser letzteren, und Einrichtungen (82'), die verbunden sind mit den Einrichtungen zur Verschweißung der Seitenränder (17), um die entstandene Tasche abzutrennen von der unmittelbar benachbarten, entstehenden Tasche, zwischen ihren Seitenrändern, wobei diese letzteren Mittel (82') außerdem angeordnet sind, damit die Verschweißung (18) der genannten Seitenränder und die obengenannte Trennung simultan ausgeführt werden.

19. Anlage nach Anspruch 16, dadurch gekennzeichnet, daß sie Einrichtungen umfaßt, um ein einlagiges Band (70) kontinuierlich vorwärtszuziehen in Richtung seiner Längsachse, Einrichtungen (in 71) um quer zu dieser Längsachse Futter (9) paarweise zuzuführen, längs der freien Ränder (52') des Bands, Einrichtungen um den Durchlauf einer Länge des Bands (70) festzustellen, die gleich der Abmessung (L) einer Tasche ist, gemessen parallel zur Längsachse des Bands, Einrichtungen um bei jedem Feststellen dieser Bandlänge jedem Futter eine Geschwindigkeit mitzuteilen, die im wesentlichen gleich der Geschwindigkeit des Bands ist, im gleichen Sinn und der gleichen Richtung wie das genannte Band, Einrichtungen um die Futter an der einfachen Materiallage zu befestigen, damit die längs eines Rands befindliche Futter abstandsgleich sind und damit die Futter eines selben Paares sich gegenüberstehen, Einrichtungen um eine Falte (6) zu bilden (in 72), längs jedes der beiden freien Ränder (52') des Bandes, Einrichtungen (in 73) um die gebildeten Falten auf das einlagige Band umzuklappen, damit die obengenannten Futter (9) sich zwischen diesen Falten (6) und diesem Band (70) befinden, Einrichtungen um jede der umgeklappten Falten kontinuierlich auf das Band zu schweißen (in 74), längs ihres freien Rands (8), Einrichtungen um das Band zu falten (in 71'), im wesentlichen längs seiner Längsachse, um ein doppellagiges Band (51) zu bilden, Einrichtungen (85') um das obengenannte kontinuierliche Vorwärtsziehen umzuwandeln in eine Schrittbewegung, im gleichen Sinn und der gleichen Richtung wie das vererwähnte Vorwärtsziehen, wobei ein Schritt gleich der obengenannten Abmessung (L) einer Tasche ist, Einrichtungen (80), angeordnet, um simultan einen Ausschnitt (5) in der Verstärkungszone (3) der beiden obengenannten Lagen anzubringen, bei jedem Halt der obengenannten Schrittbewegung, Einrichtungen (82), angeordnet, um diese beiden Lagen (52) zu verschweißen, bei jedem Stillstand des doppellagigen Bands (51), senkrecht zur Längsachse des Bands, um die aneinandergrenzenden Seitenränder (17) von zwei aufeinanderfolgenden, entstehenden Taschen zu bilden, zwischen den beiden Paaren von Ausschnitten (5), die diese letzteren aufweisen, entweder symetrisch oder asymetrisch bezüglich dieser Ausschnitte, und Einrichtungen (82'), um die entstandene Tasche von der entstehenden, unmittelbar benachbarten Tasche zu trennen, wobei diese letzteren Einrichtungen, verbunden mit den Einrichtungen (82) zum Schweißen der Seitenränder so angeordnet sind, daß die Trennung simultan zu dieser Schweißung erfolgt, und daß sie zwischen den beiden Seitenrändern (17) erfolgt, gebildet durch dieselbe Schweißung.
